# EUROPÄISCHE PATENTSCHRIFT

(11) **EP 3 848 549 B1**
(45) Veröffentlichungstag und Bekanntmachung des Hinweises auf die Patenterteilung: **05.11.2025**
(21) Anmeldenummer: 20208617.9
(22) Anmeldetag: 19.11.2020
(51) Int. Cl.: E06B 1/62, E04F 13/06

(54) **ANPUTZLEISTE SOWIE GEBÄUDE-ÜBERGANG MIT ANPUTZLEISTE**
PLASTERING STRIP AND BUILDING JUNCTION WITH PLASTERING STRIP
BAGUETTE DE LIMITATION DE CRÉPI AINSI QUE TRANSITION DE BÂTIMENT POURVU DE LIMITATION DE CRÉPI

(30) Priorität: 08.01.2020 DE 102020100251
(43) Veröffentlichungstag der Anmeldung: 14.07.2021
(73) Patentinhaber: Braun, Magdalena, 8132 Egg (CH)
(72) Erfinder: MEYER, Oliver C., 8207 Schaffhausen (CH)
(74) Vertreter: Schmitt-Nilson Schraud Waibel Wohlfrom Patentanwälte Partnerschaft mbB

(56) Entgegenhaltungen:
- AT-A1- 501 438
- DE-A1- 102011 004 769
- DE-U1- 202007 017 063

## Beschreibung

Die Erfindung betrifft einen Gebäude-Übergang mit einer daran angeordneten Anputzleiste sowie eine Anputzleiste zur Platzierung an einem Gebäude-Übergang.

Beim Bau von Gebäuden wird in der Regel so vorgegangen, dass Fensterstöcke und Türstöcke, das sind die fest mit dem Bauwerk verbundenen feststehenden Fenster- oder Türrahmen, in entsprechende Wandöffnungen des Rohbaus eingesetzt und dort befestigt werden. In einer späteren Phase wird der Rohbau außen und innen verputzt. Hierbei ist insbesondere an der Außenseite des Bauwerks der Anschluss des Putzes an den Fensterstock oder Türstock eine kritische Stelle, weil der Putz stirnseitig an das Material des Fensterstocks oder Türstocks anstößt und dort keine perfekte Bindung eingeht. Da der Putz beim Trocknen etwas schwindet, da Fenster- und Türstöcke Erschütterungen ausgesetzt sind, beispielsweise durch heftiges Zuschlagen der Fenster oder Türen, und da solche Bauwerksecken zudem hohen Temperaturschwankungen ausgesetzt sind, besteht die Gefahr, dass sich ein Riss oder Spalt zwischen dem Putz und dem Fensterstock oder Türstock bildet. Hier kann dann Feuchtigkeit eindringen, die auf die Dauer den Fensterstock, den Türstock oder den Putz schädigt, beispielsweise zur Ausbröckelung des Putzes führt.

Es zeigt sich, dass bekannte Anputzleisten bei starken Beanspruchungen, insbesondere bei starken Temperatur-bedingten Beanspruchungen die auftretenden Bewegungen zwischen Putz und Wärmedämmung und dem Fenster- oder Türstock nur unzureichend mitgehen können, was zu Beschädigungen des Putzes und zum Eindringen von Feuchtigkeit und Beschädigungen des Fenster- oder Türstocks führt.

Die AT 501 438 A1 zeigt einen Gebäude-Übergang gemäß dem Oberbegriff des unabhängigen Anspruchs 1.

Die DE 10 2011 004 769 A1 zeigt eine Anputzleiste gemäß dem Oberbegriff des unabhängigen Anspruchs 13.

Aus der DE 20 2007 017 063 U1 ist ein Dachanschlussprofil für ein Dach bekannt, das eine Putzleiste mit wenigstens einem unter einem der Dachneigung entsprechenden Winkel abgewinkelten Steg und eine mit dieser durch ein in wenigstens zwei Raumrichtungen bewegliches und gleichzeitig abdichtendes Element verbundene Dachbefestigungsleiste aufweist.

Es ist daher eine Aufgabe der vorliegenden Erfindung, eine Anputzleiste anzugeben, die auch bei extremen Bedingungen einen zuverlässigen und dauerhaft dichten, ggf. sogar schlagregendichten Übergang zwischen Wärmedämmung/ Putz und Fenster-/Türrahmen bietet und eine Beschädigung der Putzschicht und des Fenster- oder Türrahmens zuverlässig verhindert.

Diese Aufgabe wird durch den Gegenstand der unabhängigen Patentansprüche 1 und 13 gelöst. Die Erfindung betrifft einen Gebäude-Übergang gemäß Anspruch 1 und eine Anputzleiste gemäß Anspruch 13. Vorteilhafte Weiterbildungen ergeben sich aus den abhängigen Ansprüchen.

Eine erfindungsgemäße Anputzleiste ist an einem Gebäude-Übergang zwischen einem Gebäude-Bauteil, nämlich einem Fenster- oder Türrahmen oder einer Fensterbank, und einer Wärmedämmung und/oder einer Putzschicht, insbesondere auf einer Laibungsfläche platziert. Eine solche Anputzleiste umfasst einen Basisbereich, mit dem die Anputzleiste an dem Gebäude-Bauteil befestigt ist, insbesondere mittels eines doppelseitig klebenden Dichtbands; einen Einputz-Vorderbereich, der in eine Putzschicht eingeputzt ist; und ein Kopplungsglied. Das Kopplungsglied ist separat von und materialverbindungsfrei zu dem Basisbereich und dem Einputz-Vorderbereich ausgebildet. Das Kopplungsglied ist weiterhin so ausgebildet und an dem Basisbereich und/oder an dem Einputz-Vorderbereich angekoppelt, dass es eine Relativbewegung des Einputz-Vorderbereichs zu dem Basisbereich zulässt, in Richtung Abstandsänderung zwischen dem Einputz-Vorderbereich und dem Basisbereich und in einer Richtung parallel zur Haupterstreckungsrichtung des Gebäude-Bauteils.

Unter der Richtung parallel zur Haupterstreckungsrichtung des Bauteils wird vorliegend die Scherrichtung des Gebäude-Bauteils bezüglich der Wärmedämmung und/oder der Putzschicht verstanden.

Im eingebauten Zustand der Anputzleiste ist der Basisbereich an dem Gebäude-Bauteil befestigt, und der Einputz-Vorderbereich ist eingeputzt und somit fest mit der Putzschicht und gegebenenfalls der dahinter angeordneten Wärmedämmung verbunden.

Wenn nun, beispielsweise infolge von Temperaturschwankungen oder Materialbewegungen eine Relativbewegung zwischen dem fest mit dem Bauteil verbundenen Basisbereich und dem fest mit der Putzschicht verbundenen Vorderbereich im Wesentlichen in Richtung parallel zur Haupterstreckungsrichtung des Bauteils und somit in Scherrichtung des Gebäude-Bauteils bezüglich der Putzschicht, gegebenenfalls auch bezüglich der Wärmedämmung auftritt, so kann eine solche Relativbewegung durch die erfindungsgemäße Anputzleiste ausgeglichen werden, indem eine Relativbewegung des Einputz-Vorderbereichs zu dem Basisbereich ermöglicht und gleichzeitig die Abdichtungsfunktion der Anputzleiste beibehalten wird.

Anders als bei anderen Anputzleisten, bei denen solche Scherbewegungen regelmäßig dazu führen, dass die Abdichtfunktion der Anputzleiste verloren geht, indem sich beispielsweise der Klebestreifen löst, oder bei denen aufgrund der durch solche Scherbewegungen auftretenden Spannungen Risse entstehen, können durch die erfindungsgemäßen Anputzleisten solche Scherbewegungen gut kompensiert werden, ohne dass sich der Basisbereich von dem Bauteil löst und ohne dass Risse in der Putzschicht auftreten.

Die Größenordnung solcher Scherbewegungen, also Relativbewegungen zwischen dem Vorderbereich zu dem Basisbereich in Scherrichtung parallel zur Haupterstreckungsrichtung des Bauteils bezüglich der Putzschicht und gegebenenfalls der darunter vorgesehenen Wärmedämmung, liegt bei einigen Millimetern, und mit der erfindungsgemäßen Anputzleiste können solche Scherbewegungen im Bereich von einigen Millimetern gut kompensiert werden.

Bei der erfindungsgemäßen Anputzleiste bleibt die Dichtigkeit zwischen Basisbereich und Vorderbereich auch bei einer Relativbewegung von Vorderbereich zu Basisbereich in Scherrichtung bestehen. Dies ist ein wichtiger Vorteil gegenüber anderen denkbaren Lösungen, bei denen die Relativbeweglichkeit zwischen einem Basisbereich und einem Vorderbereich durch ein entsprechendes Spiel, also in Form einer entsprechenden Dimensionierung eines Abstands zwischen beiden Elementen ermöglicht wird, wobei sich naturgemäß eine gewisse Undichtigkeit ergibt.

Erfindungsgemäß können auch Bewegungen zwischen Bauteil und daran befestigtem Basisbereich und Putzschicht und daran befestigtem Vorderbereich in Richtung Abstandsänderung zwischen Vorderbereich und Basisbereich durch die Anputzleiste kompensiert werden, und die Dichtigkeit kann gleichzeitig aufrecht erhalten werden.

Gemäß einem Grundgedanken der vorliegenden Erfindung wird bei der erfindungsgemäßen Anputzleiste diese Relativbeweglichkeit in Scherrichtung, eine Relativbeweglichkeit zwischen Vorderbereich und Basisbereich in Richtung Abstandsänderung dazwischen sowie eine Relativbeweglichkeit in der Längserstreckungsrichtung der Anputzleiste dadurch gewährleistet, dass das Kopplungsglied separat von und materialverbindungsfrei zu dem Basisbereich und dem Einputz-Vorderbereich ausgebildet ist sowie dadurch dass das Kopplungsglied so ausgebildet und mindestens an dem Basisbereich, insbesondere an dem Basisbereich und an dem Einputz-Vorderbereich angekoppelt ist, dass es eine Relativbewegung des Einputz-Vorderbereichs zu dem Basisbereich zulässt, insbesondere in Richtung Abstandsänderung zwischen dem Einputz-Vorderbereich und dem Basisbereich und in eine Richtung parallel zur Haupterstreckungsrichtung des Gebäude-Bauteils, was hier auch als Scherrichtung bezeichnet wird.

Der Grundkörper einer erfindungsgemäßen Anputzleiste gemäß Anspruch 1 verfügt über drei separate Bestandteile aus Kunststoff, die miteinander nicht materialverbunden sind, nämlich 1. den Basisbereich, 2. den Einputz-Vorderbereich und 3. das Kopplungsglied. Daher kann eine solche Anputzleiste auch als dreiteilige Anputzleiste bezeichnet werden.

Erfindungsgemäß ist das Kopplungsglied an einer Vorderseite einer Basiswand des Basisbereichs angeordnet und an der Vorderseite einer Basiswand des Basisbereichs schwenkbar gehaltert.

Die schwenkbare Halterung des Kopplungsglieds an der Vorderseite der Basiswand kann so ausgebildet sein, dass ein Verschwenken des Kopplungsglieds insbesondere bis zu einem Winkel von 40° zu der Richtung senkrecht zur Haupterstreckungsrichtung des Gebäude-Bauteils und somit eine relative Verschiebung des Basisbereichs zu dem Einputz-Vorderbereich in einer Richtung parallel zur Haupterstreckungsrichtung des Gebäude-Bauteils ermöglicht wird.

Durch eine derartige schwenkbare Halterung wird eine Relativ-Verschieblichkeit zwischen Einputz-Vorderbereich und Basisbereich in ausreichendem Maße ermöglicht.

Gemäß einer ersten Ausführungsform ist die schwenkbare Halterung des Kopplungsglieds an der Vorderseite der Basiswand als Einclipsverbindung ausgebildet.

Gemäß einer weiteren Ausführungsform ist die schwenkbare Halterung des Kopplungsglieds an der Vorderseite der Basiswand ausgebildet als ein im Querschnitt kugelförmiger oder kugelähnlicher Endbereich des Kopplungsglieds, der in einer Kugelpfannen-förmigen oder Kugelpfannen-ähnlichen Aufnahme an der Vorderseite der Basiswand schwenkbar gehaltert ist. Die Kugelpfannen-förmige oder Kugelpfannen-ähnliche Aufnahme an der Vorderseite der Basiswand ist dabei insbesondere in Form von zwei an der Vorderseite der Basiswand nach vorne stehenden Aufnahmevorsprüngen ausgebildet, die dazwischen eine Kugelpfannen-förmige oder Kugelpfannen-ähnliche Aufnahme ausbilden.

Eine solche schwenkbare Halterung stellt einerseits die erforderliche Relativbeweglichkeit in Scherrichtung sicher, gleichzeitig wird das Kopplungsglied verliersicher an der Basiswand gehaltert. Die Funktionalität der Anputzleiste ist somit dauerhaft gegeben. Zudem ist eine solchermaßen ausgeführte Anputzleiste mit schwenkbarer Halterung einfach und kostengünstig herstellbar.

Gemäß einer weiteren Ausführungsform weist das Kopplungsglied im Querschnitt gesehen eine Wesentlichen stangenartige Form auf. Von vorne gesehen ist das Kopplungsglied plattenartig. Dadurch wird zuverlässig ein Eindringen von Feuchtigkeit in den Raum dahinter verhindert.

Gemäß einer weiteren Ausführungsform weist der Einputz-Vorderbereich eine Führungsverbindung mit dem Kopplungsglied auf, die, gegebenenfalls nach Lösen eines Verbindungselements, eine Relativbewegung des Einputz-Vorderbereichs zu dem Basisbereich zulässt.

Die Kombination einer solchen Führungsverbindung mit dem erfindungsgemäßen Kopplungsglied vereinigt die Vorteile einer Führungsverbindung, nämlich insbesondere der Relativbeweglichkeit in Richtung Abstandsänderung zwischen dem Einputz-Vorderbereich und dem Basisbereich, mit den Vorteilen des Kopplungsglieds. Die erreichbaren Abmessungen von Relativbewegungen zwischen Einputz-Vorderbereich und Basisbereich werden weit über das Maß erhöht, das mit bestehenden Anputzleisten möglich ist.

Gemäß einer weiteren Ausführungsform ist die Führungsverbindung ausgebildet als das Kopplungsglied und als ein dieses Kopplungsglied wenigstens teilweise aufnehmender Aufnahmebereich des Einputz-Vorderbereichs.

Gemäß einer weiteren Ausführungsform weist dieser Aufnahmebereich insbesondere an seinem unterem, dem Basisbereich zugewandten Abschnitt wenigstens einen Führungsvorsprung für das Kopplungsglied auf, sodass bei einer Relativbewegung des Einputz-Vorderbereichs zu dem Basisbereich in Richtung Abstandsänderung zwischen dem Einputz-Vorderbereich und dem Basisbereich und bei einer Relativbewegung des Einputz-Vorderbereichs zu dem Basisbereich in einer Richtung parallel zur Haupterstreckungsrichtung des Gebäude-Bauteils das Kopplungsglied entlang eines Kopplungsglied-Wandbereichs an dem wenigstens einen Führungsvorsprung geführt wird

Bei einer solchen Führungsverbindung wird das Kopplungsglied besonders vorteilhaft durch die Führungsvorsprünge geführt.

Gemäß einer weiteren Ausführungsform weist wenigstens ein Führungsvorsprung oder wenigstens einer der Führungsvorsprünge ein weiches Kunststoffmaterial auf, für eine flexible Aufnahme des Kopplungsglieds in unterschiedlichen translatorischen Stellungen und in unterschiedlichen Schwenkstellungen zwischen den Führungsvorsprungen; und/oder um eine Relativbewegung des Einputz-Vorderbereichs zu dem Basisbereich in eine Richtung parallel zur Haupterstreckungsrichtung des Gebäude-Bauteils zu ermöglichen; und/oder um eine Relativbewegung des Einputz-Vorderbereichs zu dem Basisbereich in Richtung Abstandsänderung zwischen dem Einputz-Vorderbereich und dem Basisbereich zu ermöglichen.

Durch ein solches weiches Kunststoffmaterial des Führungsvorsprungs oder der beiden Führungsvorsprünge kann sich derselbe/können sich dieselben ein Stück weit durch das Kopplungsglied zusammendrücken lassen, was die Flexibilität und Beweglichkeit und damit die kompensierbaren Relativbewegungs-Abmessungen weiter erhöht.

Gemäß einer weiteren Ausführungsform ist der Führungsvorsprung bzw. sind die Führungsvorsprünge an einem hinteren Ende des Aufnahmebereichs, beabstandet von der Rückseite des Einputz-Vorderbereichs angeordnet. Dadurch sind die Führungsvorsprünge gut geschützt.

Gemäß einer weiteren Ausführungsform sind an dem hinteren, dem Basisbereich zugewandten Abschnitt des Aufnahmebereichs zwei gegeneinander gerichtete Führungsvorsprünge für das Kopplungsglied vorgesehen, die den Aufnahmeraum an dieser Stelle verengen und das Kopplungsglied dazwischen aufnehmen.

Gemäß einer weiteren Ausführungsform weist das Kopplungsglied einen Endkopf, insbesondere einen verbreiterten und/oder den Abschluss des Kopplungsglieds bildenden Endkopf auf.

Der Endkopf verhindert ein Verlieren des Kopplungsglieds und gewährleistet somit, dass der Einputz-Vorderbereich über das Kopplungsglied stets mit dem Basisbereich gekoppelt bleibt.

Dieser Endkopf kann als Anschlag für den Führungsvorsprung / die Führungsvorsprünge dienen und zuverlässig verhindern, dass sich der Basisbereich von dem Einputz-Vorderbereich löst. Zusätzlich kann dieser Endkopf die Wegstrecke, entlang der eine Relativbeweglichkeit in Richtung Abstandsänderung zwischen Einputz-Vorderbereich und Basisbereich möglich ist, begrenzen.

Gemäß einer weiteren Ausführungsform weist das Kopplungsglied zwischen dem Basiswand-seitigen Endbereich des Kopplungsglieds und dem Endkopf einen verbreiterten Kragen auf.

Durch diesen verbreiterten Kragen bzw. Kragenvorsprung kann eine Einrast-Situation vorgesehen werden, bei welcher sich der Einputz-Vorderbereich in einer definierten Lage gegenüber dem Basisbereich befindet, z. B. bei welcher der Einputz-Vorderbereich an dem Basisbereich anliegt. Um aus einer solchen Einrast-Situation zu einer Verschiebe-Situation zu gelangen, müssen die Führungssprünge erst über den Kragen / Kragenvorsprung gleiten, wofür eine gewisse Grenz-Auseinanderzieh-Kraft aufgewendet werden muss.

Gemäß einer weiteren Ausführungsform ragt das Kopplungsglied von einer Basiswand des Basisbereichs weg.

Gemäß einer weiteren Ausführungsform wird zwischen Einputz-Vorderbereich und Basisbereich eine Relativbewegung in Richtung Abstandsänderung zwischen einer minimalen Verschiebeposition, bei welcher der Endkopf weit in den Aufnahmebereich hineinreicht, und einer maximalen Verschiebeposition, bei welcher der Endkopf an wenigstens einem der Führungsvorsprünge anliegt, ermöglicht.

Die minimale Verschiebeposition und die maximale Verschiebeposition sind dabei insbesondere wenigstens um die Hälfte der Tiefe des Aufnahmebereichs voneinander beabstandet.

Somit wird eine große Wegstrecke der Relativbeweglichkeit zwischen Einputz-Vorderbereich und Basisbereich zur Verfügung gestellt. Gleichzeitig wird die erforderliche Dichtigkeit aufrechterhalten, und es wird zuverlässig verhindert, dass sich der Einputz-Vorderbereich von dem Basisbereich löst.

Gemäß einer weiteren Ausführungsform weist der Einputz-Vorderbereich einen Einputzschenkel, der sich insbesondere von dem vorderen Ende der Stirnwand des Aufnahmeraums und insbesondere an einer mittigen Position davon, nach vorne erstreckt, auf.

Gemäß einer weiteren Ausführungsform umfasst der Einputz-Vorderbereich ferner die Außenseite des Aufnahmeraums und ggf. den Bereich des vorderen Endes der Stirnwand des Aufnahmeraums neben dem Einputzschenkel, die von der Wärmedämmung und/oder Putzschicht weg und/oder zu der gegenüberliegenden Wand hin gerichtet ist bzw. sind.

Der Einputz-Vorderbereich kann wenigstens bereichsweise mit einer Rinnenprofilierung versehen sein.

Die andere Außenseite des Aufnahmeraums, die zu der Wärmedämmung und/oder Putzschicht hin und/oder von der gegenüberliegenden Wand weg gerichtet ist, kann zur Anlage an einer Gebäudewand, insbesondere Laibung einer Gebäudewand oder einer darauf angebrachten Wärmedämmung bestimmt sein.

Durch einen solchen Einputz-Vorderbereich kann ein besonders günstiger, von außen nicht oder kaum sichtbarer Übergang zu der Putzschicht auf der Wärmedämmung und/oder Gebäudewand oder Laibungsfläche gewährleistet werden. Die Anhaftung der Putzschicht an dem Einputz-Vorderbereich ist dabei sehr gut.

Gemäß einer weiteren Ausführungsform umfasst der Einputz-Vorderbereich ferner ein Putzabschlussendstück, das an dem hinteren Ende der Außenseite des Aufnahmeraums ansetzt, die von der Wärmedämmung und/oder Putzschicht weg und/oder zu der gegenüberliegenden Wand hin gerichtet ist; und/oder das parallel zur Basiswand verläuft; oder das wenigstens teilweise schräg verläuft und das Ende der Basiswand überdeckt, insbesondere aus einer Position weg von der Wärmedämmung und/oder Putzschicht weg gesehen und/oder aus einer Position von der gegenüberliegenden Wand gesehen.

In der eingebauten Situation weist die Putzschicht bis zu der Abschlusskante des PutzAbschlussendstücks heran. Wenn das Putzabschlussendstück und damit auch die bis dahin reichende Putzschicht das Ende der Basiswand überdeckt, ist die Anputzleiste in der eingebauten Situation von außen her praktisch nicht mehr sichtbar.

Gemäß einer weiteren Ausführungsform ist eine streifenförmige Schutzlasche vorgesehen, an der eine Schutzfolie für das Gebäude-Bauteil befestigbar ist. Die streifenförmige Schutzlasche kann über eine Abbrech-Materialbrücke mit dem Basisbereich, insbesondere mit dem Ende der Basiswand, und/oder mit dem Einputz-Vorderbereich, insbesondere mit dem Ende des Putzabschlussendstücks, zusammenhängen.

An der streifenförmigen Schutzlasche kann eine Schutzfolie für das Gebäude-Bauteil befestigt werden. Hierfür kann insbesondere eine Kleberschicht auf der streifenförmigen Schutzlasche angeordnet sein. Um die streifenförmige Schutzlasche gut angreifen und an der Abbrech-Materialbrücke vom Rest der Anputzleiste entfernen zu können, kann die streifenförmige Schutzlasche über einen Abstandssteg verfügen. Mittels einer solchermaßen an der Anputzleiste befestigten Schutzfolie kann das Gebäude-Bauteil, z. B. ein Fenster- oder ein Türrahmen, während des Anputzens vor Verschmutzung und Beschädigung bewahrt werden.

Die Erfindung betrifft auch eine Anputzleiste zur Platzierung an einem Gebäude-Übergang zwischen einem Gebäude-Bauteil, insbesondere einem Fenster- oder Türrahmen, einer Fensterbank, einem Balken, einer Metallverbindung oder eine Lisene, und einer Wärmedämmung und/oder einer Putzschicht, mit einem Basisbereich, mit dem die Anputzleiste an dem Gebäude-Bauteil befestigbar ist, insbesondere mittels eines doppelseitig klebenden Dichtbands; und mit einem Einputz-Vorderbereich, der zum Einputzen in eine Putzschicht bestimmt ist, der eine Führungsverbindung mit dem Basisbereich hat, die, gegebenenfalls nach Lösen eines Verbindungselements, eine Relativbewegung zu dem Basisbereich zulässt. Die Führungsverbindung ist ausgebildet als ein mit dem Basisbereich verbundener oder von diesem separater, von diesem in Richtung Vorderbereich wegstehender Fortsatz und von diesem in Richtung Vorderbereich wegstehender Fortsatz und als ein diesen Fortsatz wenigstens teilweise aufnehmender Aufnahmebereich des Vorderbereichs. Ein flexibler Materialverbindungsbereich, insbesondere aus einem weicheren Kunststoffmaterial ist vorgesehen, der den Basisbereich und den Einputz-Vorderbereich miteinander verbindet, und/oder der den Fortsatz und den Einputz-Vorderbereich miteinander verbindet. Die Führungsverbindung und der flexible Materialverbindungsbereich lassen eine Relativbewegung des Einputz-Vorderbereichs zu dem Basisbereich zu, insbesondere in Richtung Abstandsänderung zwischen dem Einputz-Vorderbereich und dem Basisbereich und in einer Richtung parallel zur Haupterstreckungsrichtung des Gebäude-Bauteils.

Durch die Kombination des flexiblen Material-Verbindungsbereichs mit der Führungsverbindung, wie in Anspruch 13 spezifiziert, kann ebenfalls eine Relativbeweglichkeit des Einputz-Vorderbereichs zum Basisbereich in Scherrichtung, in Richtung Abstandsänderung dazwischen sowie in Längserstreckungsrichtung der Anputzleiste gewährleistet werden, wie dies bei der Anputzleiste gemäß dem unabhängigen Anspruch 1 der Fall ist.

Auch bei der erfindungsgemäßen Anputzleiste nach Anspruch 13 bleibt bei allen solchen Relativbewegungen der durch die Anputzleiste abgedichtete Gebäude-Übergang dauerhaft dicht und ein Ausbrechen und eine Beschädigung des Putzes an dieser Stelle wird zuverlässig vermieden.

Die entsprechenden Vorteile und Ausführungsformen, die oben mit Bezug auf die Patentansprüche 1 - 12 beschrieben worden sind, treffen auch für die Anputzleiste gemäß Anspruch 13 zu, wenn man sich das Kopplungsglied von Anspruch 1 als integral mit dem Basisbereich verbundenen Fortsatz oder von diesem separaten Fortsatz vorstellt.

Wenn der flexible Material-Verbindungsbereich materialmäßig sowohl mit dem Basisbereich als auch mit dem Einputz-Vorderbereich verbunden ist, handelt es sich bei der Anputzleiste - trotz Führungsverbindung - um eine einteilige Anputzleiste, sofern zur Definition von ein- oder mehrteilig auf den Grundkörper der Leiste abgestellt wird, was üblicherweise der Fall ist.

Gemäß einer ersten Ausführungsform weist der Aufnahmebereich an seinem unterem, dem Basisbereich zugewandten Abschnitt wenigstens einen Führungsvorsprung für den Fortsatz auf, sodass bei einer Relativbewegung des Einputz-Vorderbereichs zu dem Basisbereich in Richtung Abstandsänderung zwischen dem Einputz-Vorderbereich und dem Basisbereich der Fortsatz entlang eines Fortsatzwandbereichs an dem Führungsvorsprung geführt wird.

Gemäß einer weiteren Ausführungsform weist der Aufnahmebereich an seinem unterem, dem Basisbereich zugewandten Abschnitt wenigstens einen Führungsvorsprung für den Fortsatz auf, sodass bei einer Relativbewegung des Vorderbereichs zu dem Basisbereich in Richtung Abstandsänderung zwischen dem Vorderbereich und dem Basisbereich der Fortsatz entlang eines Fortsatzwandbereichs an dem Führungsvorsprung geführt wird.

Gemäß einer weiteren Ausführungsform verbindet der flexible Materialverbindungsbereich das äußere Ende der Basiswand des Basisbereichs mit einem inneren und/oder unteren Ende des Putzabschlussendstücks des Einputz-Vorderbereichs.

Dadurch wird eine verliersichere Verbindung des Anputz-Vorderbereichs mit dem Basisbereich gewährleistet und gleichzeitig ein Eindringen von Feuchtigkeit in die Führungsverbindung sowie durch diese zu dem Gebäude-Bauteil, zu der Wärmedämmung oder zu der Putzschicht zuverlässig vermieden.

Gemäß einer weiteren Ausführungsform umfasst der Einputz-Vorderbereich ferner ein Putzabschlussendstück, das an dem hinteren Ende der Außenseite des Aufnahmeraums ansetzt, die von der Wärmedämmung und/oder Putzschicht weg und/oder zu der gegenüberliegenden Wand hin gerichtet ist. Das Putzabschlussendstück kann wenigstens teilweise schräg verlaufen und das Ende der Basiswand überdecken, insbesondere aus einer Position weg von der Wärmedämmung und/oder Putzschicht weg gesehen und/oder aus einer Position von der gegenüberliegenden Wand gesehen.

Durch diese Ausführungsform ist die Anputzleiste in der eingebauten Situation von außen her nicht sichtbar.

Erfindungsgemäß verfügt der flexible Materialverbindungsbereich über eine Dehnreserve. Der flexible Materialverbindungsbereich kann in einer Position der Anputzleiste, bei welcher der Basisbereich und der Einputz-Vorderbereich unverschoben aneinander anliegen, eine gekrümmte oder gewundene Form haben, zur Ausbildung einer Dehnreserve.

Durch einen solchen flexiblen Material-Verbindungsbereich werden relativ große Relativverschiebungsbewegungen sowohl in Richtung Abstandsänderung zwischen Einputz-Vorderbereich und Basisbereich sowie in Scherrichtung ermöglicht, unter gleichzeitiger verliersicherer Befestigung des Einputz-Vorderbereichs an den Basisbereich und unter gleichzeitiger Aufrechterhaltung der Dichtigkeit.

Das Grundmaterial der erfindungsgemäßen Anputzleisten ist üblicherweise ein harter Kunststoff, insbesondere ein Hart-PVC. Die Anputzleisten können vorteilhafterweise durch Extrusion hergestellt werden. Die Bereiche, die ein weiches Kunststoffmaterial aufweisen können dabei koextrudiert werden. Bei der ersten erfindungsgemäßen Anputzleiste des Gebäude-Übergangs gemäß Anspruch 1 handelt es sich dabei z. B. um wenigstens einen der Führungsvorsprünge, um die Abbrech-Materialverbindung zur streifenförmigen Schutzlasche, um die Dichtlippe oder um die Spitzen der Führungsvorsprünge. Bei der zweiten erfindungsgemäßen Anputzleiste gemäß Anspruch 13 handelt es sich dabei z.B. um wenigstens einen der Führungsvorsprünge, um den flexiblen Fortsatz-Bereich des Fortsatzes, um die Abbrech-Materialbrücke der streifenförmigen Schutzlasche und/oder um den flexiblen Material-Verbindungsbereich.

Nach erfolgter Extrusion kann die streifenförmige Schutzlasche noch mit einer Kleberschicht versehen werden. Der Basisbereich kann mit einem entsprechenden Dicht- oder Klebestreifen versehen werden, und ein Armierungsgewebe-Abschnitt kann an dem Vorderbereich, insbesondere an dem Einputz-Schenkel angebracht werden, insbesondere mittels einer Verschweißung, wie einer Ultraschall-Verschweißung.

Die Anputzleiste 2 verfügt über einen Basiskörper, der sich aus einem Basisbereich 4 und einem demgegenüber verschiebbaren Einputz-Vorderbereich 16 zusammensetzt, und über eine streifenförmige Schutzlasche 36, die mit dem Basiskörper verbunden ist.

Der Basisbereich 4 umfasst eine Basiswand 6 mit einem an deren Unterseite angebrachten Klebestreifen 10, der mit seiner Unterseite im montierten Zustand der Anputzleiste 2 an der Oberfläche des Gebäude-Bauteils anliegt und daran angeklebt ist. Der Klebestreifen 10 ist an seiner Unterseite mit einem Abdeckpapier 9 versehen, um ein unerwünschtes vorzeitiges Ankleben des Klebestreifens 10 zu verhindern. Dieses Abdeckpapier 9 wird üblicherweise erst unmittelbar vor dem Einbau der Anputzleiste 2 von der Unterseite des Klebestreifens 10 entfernt.

Anstelle von oder zusätzlich zu dem Klebestreifen 10 kann auch ein Expansionsstreifen aus einem flexiblen vorkomprimierten Material vorgesehen sein, der zusammengedrückt werden kann und sich wieder ausdehnen kann, um so Abstandsänderungen zwischen der Unterseite der Basiswand 6 und der Oberfläche des Gebäude-Bauteils in gewissen Grenzen ausgleichen zu können.

Am linken außenseitigen Ende der Basiswand 6 erstreckt sich eine Schutzlippe 8 nach unten. Diese Schutzlippe 8 ist insbesondere aus gegenüber dem harten Kunststoffmaterial der übrigen Anputzleiste 2 weicheren, flexiblen Kunststoffmaterial ausgebildet und weist somit eine gewisse Flexibilität auf. Eine solche flexible Schutzlippe 8 legt sich im eingebauten Zustand der Anputzleiste 2 an die Oberfläche des Gebäudebauteils an, und zwar an einer Position außerhalb des Klebestreifens 10, und verhindert somit zuverlässig, dass Feuchtigkeit zu dem Klebestreifen 10 gelangen kann. Die Schutzlippe 8 kann insbesondere zusammen mit der Basiswand 6 und ggf. weiteren Bestandteilen des Grundkörpers der Anputzleiste 2, wie dem Einputz-Vorderbereich 16, der streifenförmigen Schutzlasche 36 oder dem nachfolgend noch näher erläuterten Kopplungsglied 12 extrudiert werden.

An der Vorderseite der Basiswand 6 ist eine Kugelpfannen-förmige oder Kugelpfannen-ähnliche Aufnahme 11 für ein Kopplungsglied 12 ausgebildet. Im vorliegenden Ausführungsbeispiel ist diese Aufnahme 11 in Form von zwei an der Vorderseite der Basiswand 6 nach vorne stehenden Aufnahmevorsprüngen ausgebildet, die dazwischen eine Kugelpfannen-förmige oder Kugelpfannen-ähnliche Aufnahme 11 ausbilden.

Das Kopplungsglied 12 hat, im Querschnitt gesehen, eine Wesentlichen stangenartige Form, mit einem im Querschnitt kugelförmigen oder kugelähnlichen hinteren Endbereich 13, mit dem es in die Kugelpfannen-förmige oder Kugelpfannen-ähnliche Aufnahme 11 eingesetzt und in dieser schwenkbar gehaltert ist. Somit ragt das Kopplungsglied 12 von der Basiswand 6 des Basisbereichs 4 nach vorne weg.

An seinem vorderen Ende bildet das Kopplungsglied 12 einen verbreiterten und den vorderen Abschluss des Kopplungsglieds 12 bildenden Endkopf 14 aus.

Zwischen dem Endkopf 14 und dem kugelförmigen oder kugelähnlichen hinteren Endbereich 13 hat das Kopplungsglied 12 einen Kopplungsglied-Wandbereich geringerer Wandstärke, sowie, unmittelbar vor dem kugelförmigen oder kugelähnlichen hinteren Endbereich 13, einen Wandbereich von weiter verringerter Wandstärke.

Zusätzlich kann das Kopplungsglied 12 zwischen dem Basiswand-seitigen Endbereich 13 und dem Endkopf 14 einen verbreiterten Kragen 24 aufweisen, wie in Figur 2(a) gezeigt.

Der verschiebbare Einputz-Vorderbereich 16 umfasst einen Einputzschenkel 26, der sich von dem vorderen Ende der Stirnwand eines Aufnahmeraums 20 und insbesondere an einer mittigen Position davon, nach vorne erstreckt, eine linke außenseitige Außenwand des Aufnahmeraums 20, eine rechte, innenseitige Außenwand des Aufnahmeraums 20, die Bereiche des vorderen Endes der Stirnwand des Aufnahmeraums 20 links und rechts neben dem Einputzschenkel 26, und eine an dem unteren äußeren Ende der linken außenseitigen Außenwand des Aufnahmeraums 20 ansetzende und nach außen verlaufende Putzabschlussseite 28.

Die rechte, innenseitige Außenwand des Aufnahmeraums 20 bildet eine Anlageseite 18 mit einer glatten Oberfläche, mit welcher der Einputz-Vorderbereich 16 in der eingebauten Position der Anputzleiste 2 an einer Wärmedämmung oder einer Laibungsfläche anliegt.

Die in der Fig. 1 links und somit nach außen gerichtete Seite bildet die Einputzseite, die auch die Putzabschlussseite 28 umfasst, und diese Einputzseite ist mit einer Rinnenprofilierung 30 versehen, um die Oberfläche für den anhaftenden Putz zu vergrößern und somit die Verbindung mit dem Putz zu verbessern.

Diese Rinnenprofilierung 30 kann sich, wie in der Fig. 1 ersichtlich, auch über den Bereich des vorderen Endes der Stirnwand des Aufnahmeraums 20 rechts neben dem Einputzschenkel 26 erstrecken.

Zur Einputzseite gehören also der Einputzschenkel 26, die linke außenseitige Außenwand des Aufnahmeraums 20, der Bereich des vorderen Endes der Stirnwand des Aufnahmeraums 20 links neben dem Einputzschenkel 26, und die Putzabschlussseite 28.

Der Aufnahmeraum 20 ist so bemessen, dass das vordere Ende des Endkopfs 14, bei vollständig in dem Aufnahmeraum 20 gelegenem Kopplungsglied 12 und dementsprechend bei Anlage der hinteren Endflächen der Seitenwände des Aufnahmeraums 20 und der hinteren Endfläche der Putzabschlussseite 28 an der Vorderseite der Basiswand 6, in geringem Abstand zu der oberen Wand des Aufnahmeraums 20 positioniert ist.

An dem unteren Ende der Innenseiten des Aufnahmeraums 20 und ein Stück weit von den hinteren Endflächen der Seitenwände des Aufnahmeraums 20 beabstandet, setzen einander gegenüberliegende Führungsvorsprünge 22 an und erstrecken sich soweit nach innen, bezogen auf die Symmetrieachse des Aufnahmeraums 20, dass sie das Kopplungsglied 12 dazwischen aufnehmen und führen.

Bei der Anputzleiste 2 gemäß dem vorliegenden Ausführungsbeispiel ist wenigstens einer der Führungsvorsprünge 22 aus einem gegenüber dem harten Kunststoffmaterial der übrigen Anputzleiste 2 weicheren, flexiblen Kunststoffmaterial ausgebildet und weist somit eine gewisse Flexibilität auf.

In der in der Fig. 1 gezeigten Position des Kopplungsglieds 12 greifen die Führungsvorsprünge 22 in den untersten Bereich des Kopplungsglieds 12 mit verringerter Wandstärke ein und liegen unmittelbar unterhalb der Kragenvorsprünge 24 des Kopplungsglieds 12 an. Die Führungsvorsprünge 22 halten somit das Kopplungsglied 12 und somit den gesamten Einputz-Vorderbereich 16 bezüglich dem Basisbereich 4 in einer minimalen Verschiebeposition.

An der linken, äußeren Putzseite des vorderen Abschnitts des Einputzschenkels 26 ist ein sich in Fig. 2 nach vorne erstreckender Armierungsgewebe-Abschnitt 34 befestigt, und zwar mittels einer hier beispielhaft gezeigten Ultraschall-Verschweißung 32.

An das in der Fig. 1 links gelegene äußere Ende der Basiswand 6 des Basisbereichs 4 und an das in der Fig. 1 links gelegene äußere Ende der Putzabschlussseite 28 des Einputz-Vorderbereichs 16 schließt sich eine streifenförmige Schutzlasche 36 an. Die Vorderseite der Schutzlasche 36 ist eben ausgebildet und trägt dort eine Kleberschicht 40. Auf der Kleberschicht 40 kann eine in der Fig. 1 nicht gezeigte Schutzfolie aufgeklebt werden, die sich von der Anputzleiste 2 aus in der Fig. 1 nach links, also nach außen erstreckt.

Wenn man sich nun einen Fensterstock vorstellt, auf dessen Oberfläche an der linken Seite, an der rechten Seite und an der Oberseite jeweils eine Anputzleiste angeklebt wird, dann wird klar, dass die Schutzfolie die gesamte Öffnung zwischen diesen drei Anputzleisten überdeckt und auf diese Weise den Fensterstock vor Verschmutzungen und Beschädigungen beim Aufbringen des Putzes schützt. Die Unterseite wird üblicherweise von der Fensterbank gebildet, dort wird keine separate Anputzleiste vorgesehen.

Auf ihrer Rückseite weist die streifenförmige Schutzlasche 36 einen im Wesentlichen rechtwinklig nach hinten ragenden Abstandssteg 37 auf. Der Abstandssteg 37 ist so hoch, dass sich die Schutzlasche 36 rückseitig über den Abstandssteg 37 derart an dem Gebäude-Bauteil abstützt, dass die Vorderseite der Schutzlasche 36 im Wesentlichen parallel zur Vorderseite des Gebäude-Bauteils liegt. Die Außenseite der Basiswand 6 sowie die Außenseite der Putzabschlussseite 28 sind mittels einer Abbrech-Materialbrücke 38 mit deutlich verringerter Materialstärke mit der streifenförmigen Schutzlasche 36 verbunden.

Das an der Basiswand 6 über die Aufnahme 11 schwenkbar gehalterte und von dieser fortragende Kopplungsglied 12, das zudem mit seinen Kopplungsglied-Wandbereich zwischen den Führungsvorsprüngen 22 und 24 des Einputz-Vorderbereich-seitigen Aufnahmeraums 20 verliersicher, über den verbreiterten Endkopf 14, geführt wird, stellt eine Führungsverbindung zwischen dem Basisbereich 4 und dem verschiebbaren Einputz-Vorderbereich 16 dar.

Diese Führungsverbindung ermöglicht eine relative Verschiebbarkeit des Basisbereichs 4 zu dem Einputz-Vorderbereich 16 in Richtung Abstandsänderung zwischen Basisbereich 4/damit verbundenem Gebäudebauteil einerseits und Putzschicht/Wärmedämmung und damit verbundenem Einputz-Vorderbereich 16 andererseits, und auch eine relative Verschiebbarkeit des Basisbereichs 4 zu dem Einputz-Vorderbereich 16 in der Längserstreckungsrichtung der Anputzleiste 2.

Zudem ermöglicht die im vorliegenden Ausführungsbeispiel gezeigte Anputzleiste 2 auch eine Relativbewegung zwischen Basisbereich 4 und Einputz-Vorderbereich 16 in Haupterstreckungsrichtung des Gebäude-Bauteils, also in Scherrichtung. Diese Verschieblichkeit zwischen Basisbereich 4 und Einputz-Vorderbereich 16 in Scherrichtung versteht man, wenn man sich vorstellt, dass die streifenförmige Schutzlasche 36 abgetrennt ist und der Basisbereich 4, der ja mit dem Klebestreifen 10 an dem Gebäude-Bauteil, also beispielsweise dem Fensterstock befestigt ist, gegenüber dem eingeputzten und so mit dem Mauerwerk verbundenen Einputz-Vorderbereich 16 in der Zeichnungsebene der Fig. 1 nach rechts, also nach innen oder nach links, also nach außen verschoben wird.

Solche Bewegungen können mit bekannten Anputzleisten nicht oder nur in sehr begrenztem Umfang kompensiert werden. Häufig lösen sich bei solchen Bewegungen die Klebestreifen der Anputzleisten von dem Gebäudebauteil, was zu einer Undichtigkeit führt, oder es entstehen Risse im Putz.

Bei der Anputzleiste 2 gemäß dem vorliegenden Ausführungsbeispiel können auch solche Relativbewegungen in Scherrichtung kompensiert werden und zwar dadurch, dass dadurch, dass das Kopplungsglied 12 gegenüber der Basiswand 6 schwenkbar gehaltert ist. Die Kompensation von Relativbewegungen in Scherrichtung wird zudem dadurch unterstützt, dass wenigstens einer der Führungsvorsprünge 22 aus einem weicherem Kunststoffmaterial ist.

Fig. 2 (a) und (b) zeigen zwei Seitenansichten der ersten Anputzleiste 2, nach Abtrennen der Schutzlasche 36, in zwei typischen Einbausituationen, bei denen sich der Basisbereich 4 und der Einputz-Vorderbereich 16 zueinander verschoben haben.

Nach dem Durchtrennen der Abbrech-Materialbrücke 38, können der Einputz-Vorderbereich 16 und der Basisbereich 4 relativ zueinander
1. in Richtung Abstandsänderung zwischen Basisbereich 4/damit verbundenem Gebäudebauteil einerseits und Putzschicht/Wärmedämmung und damit verbundenem Einputz-Vorderbereich 16 andererseits,
2. in der Längserstreckungsrichtung der Anputzleiste 2, und
3. in Scherrichtung, also in Richtung Relativbewegung zwischen Basisbereich 4 und Einputz-Vorderbereich 16 in Haupterstreckungsrichtung des Gebäude-Bauteils,
verschoben werden.

Dadurch können Bewegungen zwischen Wärmedämmung/Putzschicht und Gebäude-Bauteil in Richtung Abstandsänderung zwischen Basisbereich 4/damit verbundenem Gebäudebauteil einerseits und Putzschicht/Wärmedämmung und damit verbundenem Einputz-Vorderbereich 16 andererseits auf besonders vorteilhafte Weise kompensiert werden, ohne dass dabei die durch die Anputzleiste 2 an dem Übergang zwischen Gebäude-Bauteil und Wärmedämmung/Putzschicht gewährleistete Dichtfunktion verloren geht.

Insbesondere kann die Bildung von Rissen in der Putzschicht sowie ein Ablösen des Klebestreifens 10 von dem Gebäude-Bauteil verhindert werden.

Die maximale Verschiebeposition in Richtung Abstandsänderung zwischen Basisbereich 4/damit verbundenem Gebäudebauteil einerseits und Putzschicht/Wärmedämmung und damit verbundenem Einputz-Vorderbereich 16 andererseits, wird durch das Anschlagen der Führungsvorsprünge 22 an dem Endkopf 14 definiert.

Die maximale Verschiebeposition in Scherrichtung wird durch den maximalen Schwenkwinkel des Kopplungsglieds 12 gegenüber der Aufnahme 11 und ggf. durch das Anschlagen des Kopplungsglieds 12 an der jeweiligen linken, äußeren oder rechten, inneren unteren Kante des Aufnahmeraums 20 definiert.

Bei der Montage der Anputzleiste 2 wird diese mit der Anlageseite 18 an die Wärmedämmung oder die Laibungsfläche angelegt und mit dem Klebestreifen 10 an dem Gebäude-Bauteil, also beispielsweise dem Fensterstock befestigt. Danach wird die Schutzfolie über das Gebäude-Bauteil gespannt und an der Kleberschicht 40 fixiert. Dann erfolgt das Einputzen des Einputzschenkels 26. Dabei erstreckt sich die Putzschicht über den gesamten mit Rinnenprofilierung 30 versehenen Bereich des verschiebbaren Einputz-Vorderbereichs 16, also über die gesamte Einputzseite des Einputzschenkels 26 und die Putzabschlussseite 28 bis zur Putzendkante, die durch das Ende der Putzabschlussseite 28 definiert ist. Zusätzlich durchdringt das Putzmaterial auch den Armierungsgewebe-Abschnitt 34. Nach dem erfolgten Einputzen wird die Schutzfolie abgeschnitten, und die Abbrech-Materialbrücke 38 wird durchtrennt, also beispielsweise abgebrochen, wonach die streifenförmige Schutzlasche 36 entfernt werden kann. Durch das Durchtrennen der Abbrech-Materialbrücke 38, die über die streifenförmige Schutzlasche 36 vorher noch den Basisbereich 4 und den verschiebbaren Einputz-Vorderbereich 16 zusammengehalten hat, ist nun der verschiebbare Einputz-Vorderbereich 16 von dem Basisbereich 4 entkoppelt. Der verschiebbare Einputz-Vorderbereich 16 kann sich durch die vorstehend im Einzelnen beschriebene Führungsverbindung gegenüber der Basiswand 6 bewegen und somit Bewegungen zwischen Gebäudebauteil und Putzschicht sowie ggf. darunter angeordneter Wärmedämmung ausgleichen, und zwar in alle Richtungen, nämlich in Richtung Abstandsänderung zwischen Basiswand 6 und Einputz-Vorderbereich 16, in Längserstreckungsrichtung der Anputzleiste 2 und in Scherrichtung zwischen Basiswand 6 und Einputz-Vorderbereich 16.

Bei der vorliegend beschriebenen Anputzleiste 2 handelt es sich um eine beispielhaft dargestellte Anputzleiste, bei der zwei Bereiche 4 und 16 gegeneinander verschoben werden können, um Bewegungen zwischen Gebäudebauteil und Putzschicht sowie gegebenenfalls darunter angeordneter Wärmedämmung auszugleichen.

Die vorliegend beschriebene Anputzleiste wird nicht in einen Spalt zwischen Wärmedämmung und Gebäudebauteil eingesetzt, sondern vielmehr mit ihrer Anlageseite 18 auf eine Wärmedämmung oder eine Laibungsfläche aufgelegt. Alternativ dazu ergibt es sich für den Fachmann von selbst, dass die Anputzleiste 2 auf einfache Weise so abgewandelt werden kann, dass ein Teil des Einputz-Vorderbereichs 16 und ein Teil der Basiswand 6 mit Klebeband/-streifen 10 auch in einen Spalt zwischen Wärmedämmung und Gebäude-Bauteil eingesetzt werden kann.

Eine besonders geeignete Herstellungsmethode für die Anputzleiste 2 ist das Herstellungsverfahren der Extrusion. Hierbei können der Basisbereich 4 mit Ausnahme der Abdecklippe 8 und des später anzubringenden Klebestreifens 10, der verschiebbare Einputz-Vorderbereich 16 mit Ausnahme des oder der weichen Führungsvorsprünge 22 und des später anzubringenden Armierungsgewebe-Abschnitts 34, und die streifenförmige Schutzlasche 36, mit Ausnahme der später darauf anzubringenden Kleberschicht 40, und das Kopplungsglied 12 aus einem relativ harten Kunststoffmaterial, insbesondere aus Hart-PVC extrudiert werden. Gleichzeitig können die Schutzlippe 8 und der oder die Führungsvorsprünge 22 aus einem oder mehreren weicheren Kunststoffmaterialien koextrudiert werden.

Bevorzugterweise können die Schutzlippe 8, der oder die Führungsvorsprünge 22, 24 aus einem gemeinsamen weicheren Kunststoffmaterial, insbesondere aus einem thermoplastischen Elastomer TPE koextrudiert werden.

Nach erfolgter Extrusion wird an die Unterseite der Basiswand 6 noch ein Klebestreifen 10 angebracht. Darüber hinaus kann die streifenförmige Schutzlasche 36 mit einer Kleberschicht 40 versehen werden, und es kann noch ein Armierungsgewebe-Abschnitt 34 an dem Einputz-Vorderbereich 16 befestigt werden, insbesondere mittels einer Ultraschallverschweißung, wie dies in der Fig. 1 gezeigt ist.

Schließlich wird das Kopplungsglied 12 mit seinem kugelförmigen Endbereich 13 in die kugelpfannen-förmige Aufnahme 11 der Basiswand 6 eingesetzt und sein Kopplungsglied-Wandbereich wird, ggf. durch unter Auseinanderdrücken der Führungsvorsprünge 22 bei Durchtritt des verbreiterten Endkopfes 14 dazwischen in den oberen Bereich des Aufnahmeraums 20 eingeschoben.

In der in Figur 2(a) gezeigten Einbausituation ist der gesamte Einputz-Vorderbereich 16 gegenüber dem Basisbereich 4 ein Stück weit in Richtung Abstandsänderung zwischen Einputz-Vorderbereich 16 und Basisbereich 4 und zudem in Scherrichtung verschoben worden, sodass die Anschlagswand 18 ein Stück weit nach links, also nach außen, weg von der Wärmedämmung oder Laibungsfläche, bezogen auf das innere Ende des Basisbereichs 4 mit Basiswand 6, verschoben ist. Das Kopplungsglied 12 ist um einen Winkel von etwa 20° nach außen geneigt, bezogen auf eine Ebene, die durch die Abstandsänderungsrichtung zwischen Basisbereich 4 und Einputz-Vorderbereich 16 gebildet wird.

Analog hierzu ist in Figur 2 der Basisbereich 4 gegenüber dem Einputz-Vorderbereich 16 nach außen verschoben, also weg von der Wärmedämmung oder Laibungsfläche. Das Kopplungsglied 12 ist um einen Winkel von etwa 20° nach innen geneigt, bezogen auf die Ebene, die der Abstandsänderungsrichtung zwischen Einputz-Vorderbereich 16 und Basisbereich 4 entspricht.

In beiden gezeigten Einbaupositionen ist, ausgehend von der Position der Figur 1 der gesamte Einputz-Vorderbereich 16 nach vorne verschoben worden, unter Übergleiten des Kragenvorsprungs 24 durch die Führungsvorsprünge 22 und unter Anschlagen eines der Führungsvorsprünge 22 an den verbreiterten Endkopf. In der Einbausituation gemäß Figur 2(a) handelt es sich dabei um den linken Führungsvorsprung 22 und in der Einbausituation der Figur 2(b) um den rechten Führungsvorsprung 22.

In den beiden Einbausituationen ist somit die maximale Verschiebeposition in Richtung Abstandsänderung zwischen Einputz-Vorderbereich 16 und Basisbereich 4 gezeigt. Es versteht sich von selbst, dass auch geringere Verschiebeabstände und kleinere oder größere Schwenkwinkel und somit Scherbewegungskompensationen als in den Figuren 2(a) und (b) gezeigt, durch die erfindungsgemäße Anputzleiste 2 zuverlässig kompensiert werden können.

Bei der erfindungsgemäßen ersten Anputzleiste 2 sowie in den Figuren 3, 4 und 5 gezeigten weiteren erfindungsgemäßen Anputzleisten 42, 52, 62 handelt es sich jeweils um eine dreiteilige Anputzleiste, bei welchen der Grundkörper der Anputzleiste aus drei separaten miteinander nicht materialverbundenen Bestandteilen besteht, nämlich aus der Basiswand 6 des Basisbereichs 4, aus dem Kopplungsglied 12 und aus den Hartkunststoffbereichen des Einputz-Vorderbereichs 16, nämlich den Wänden des Aufnahmeraums 20, dem Einputzsteg 26 und der Putz-Abschlussseite 28 (außer bei der Anputzleiste 52 der Fig. 4).

Durch die schwenkbare Halterung des Kopplungsglieds 12 in der Aufnahme 11 der Basiswand 6 sowie durch die verliersichere Führung des Kopplungsglieds 12 mit verbreitertem Endkopf 14 zwischen den Führungsvorsprüngen 22 wird zudem sichergestellt, dass alle drei Bestandteile stets miteinander zusammenhängen und keine Trennung eines Bestandteils von den anderen beiden erfolgen kann.

Die in Figur 3 gezeigte zweite Anputzleiste 42 entspricht weitestgehend der ersten Anputzleiste 2 aus den Figuren 1 und 2. Gleiche Elemente sind mit den gleichen Bezugszeichen gekennzeichnet und werden nicht noch einmal separat beschrieben.

Im Unterschied zu der ersten Anputzleiste 2 hängt bei der zweiten Anputzleiste 42 die streifenförmige Schutzlasche 36 mittels der Abbrech-Materialbrücke 38 nur mit dem äußeren, linken Ende der Basiswand 6 zusammen, und nicht mit dem linken, äußeren Ende der Putz-Abschlussseite 28. Der Basisbereich 4 und der Einputz-Vorderbereich 16 sind somit schon gegeneinander verschiebbar, bevor die Abbrech-Materialbrücke 38 durchtrennt wird.

Die in Figur 4 gezeigte dritte Anputzleiste 52 entspricht hinsichtlich vieler Merkmale der zweiten Anputzleiste aus Figur 3. Gleiche Elemente sind mit den gleichen Bezugszeichen gekennzeichnet und werden nicht noch einmal beschrieben.

Im Unterschied zu der zweiten Anputzleiste 42 ist der Aufnahmeraum 20 breiter ausgebildet und es ist keine Putz-Abschlussseite 28 vorgesehen, die sich von dem hinteren Ende der linken, außenseitigen Außenwand des Aufnahmeraums 20 nach außen erstreckt. Vielmehr bildet die linke Außenseite des Aufnahmeraums auch die Außenfläche der Anputzleiste 52, die im eingebauten Zustand von außen her sichtbar ist oder ggf. noch entsprechend abgedeckt wird.

Zu der Einputzseite gehören bei der dritten Anputzleiste 52 der Einputz-Schenkel 26 und der Bereich des vorderen Endes der Stirnwand des Aufnahmeraums 20 links neben dem Einputz-Schenkel 26.

Zu der Einputzseite gehören bei der dritten Anputzleiste 52 auch die rechte Innenseite des Einputz-Schenkels 26 und der rechts von dem Einputz-Schenkel 26 gelegene Bereich der Stirnseite des Aufnahmeraums 20, ggf. für eine Grund-Putzschicht, die sich üblicherweise von der Ebene der Anlageseite 18 bis zu der Ebene des Einputz-Schenkels 26 erstreckt.

Zudem sind bei der dritten Anputzleiste 52 gemäß Figur 3 die Führungsvorsprünge 22 deutlich breiter, d. h. sich weiter in die Mitte des Aufnahmeraums 20 erstreckend, ausgebildet und verfügen über einen im Wesentlichen waagrechten Führungsvorsprung-Grundbereich konstanter Breite und über eine flexible Vorsprungspitze 56, insbesondere aus einem gegenüber dem übrigen Hartkunststoff-Material des Grundkörpers der Anputzleiste 52 weicheren Grundstoffmaterial. Die flexiblen Vorsprungspitzen 56 verlaufen zu ihrem Ende hin spitz zu und liegen unmittelbar an dem Kragenvorsprung des Kopplungsglieds 12 an.

Zudem ist die in Figur 4 gezeigte dritte Anputzleiste 52 ohne Dichtlippe 8 ausgeführt.

Die in Figur 5 gezeigte vierte Anputzleiste 62 entspricht weitestgehend der ersten Anputzleiste 2 aus den Figuren 1 und 2. Gleiche Elemente sind mit den gleichen Bezugszeichen gekennzeichnet und werden nicht noch einmal beschrieben.

Im Unterschied zu der ersten Anputzleiste 2 ist die streifenförmige Schutzlasche 36 über die Abbrech-Materialbrücke 38 nur mit dem Ende der Putz-Abschlussseite 28 des Einputz-Vorderbereichs, die auch als Putz-Abschlussendstück bezeichnet werden kann, verbunden und nicht mit dem äußeren Ende der Basiswand 6. Auch bei der vierten Anputzleiste 62 aus Figur 5 ist eine Verschiebbarkeit des Einputz-Vorderbereichs 16 zu dem Basisbereich 4 schon gegeben, bevor die Abbrech-Materialbrücke 38 durchtrennt wird.

Zudem erstreckt sich das Putz-Abschlussendstück 28 weiter nach außen als das äußere Ende der Basiswand 6 und verläuft wenigstens teilweise schräg nach hinten und zu dem Gebäude-Bauteil, insbesondere dem Fenster- oder Türrahmen hin. Dadurch überdeckt das schräge Putz-Abschlussendstück 28 das Ende der Basiswand 6 und ein Stück weit auch den Klebestreifen 10, gesehen aus einer Position, die in Figur 5 links von der Anputzleiste 62 liegt, insbesondere aus einer Position beabstandet von der Wärmedämmung / Putzschicht bzw. einer Position von der gegenüberliegenden Wand aus.

Die fünfte Anputzleiste 72 aus Figur 6(a) entspricht in weiten Teile der vierten Anputzleiste 62 aus Figur 5. Gleiche Elemente sind mit den gleichen Bezugszeichen gekennzeichnet und werden hier nicht noch einmal erläutert.

Gemäß einem ersten Unterschied ist anstelle des Kopplungselements 12 ein Fortsatz / Führungsfortsatz 74 vorgesehen, der integral mit der Basiswand 6 ausgebildet ist und sich von dieser im Wesentlichen rechtwinklig nach vorne erstreckt.

Der unterste Verbindungsbereich des Fortsatzes 74 ist durch einen flexiblen Fortsatzbereich 76 ausgebildet, der insbesondere aus einem gegenüber dem harten Kunststoffmaterial des übrigen Grundbereichs der Anputzleiste 72 weicheren Kunststoffbereich hergestellt ist.

Der übrige Wandbereich mit Endkopf 14 und verbreitertem Kragenvorsprung entsprechen den jeweiligen Elementen des Kopplungselements 12 und werden hier nicht noch einmal beschrieben. Ebenso entspricht die Aufnahme des Wandbereichs des Fortsatzes 74 zwischen den Führungsvorsprüngen 22 in dem Aufnahmeraum 20 der mit Bezug auf das Kopplungselement 12 beschriebenen Führungsverbindung, und dies wird hier nicht noch einmal beschrieben.

Gemäß einem zweiten Unterschied verbindet bei der fünften Anputzleiste 72 aus Figur 6(a) ein flexibler Material-Verbindungsbereich 78 das äußere Ende der Basiswand 6 des Basisbereichs 4 mit einem inneren, unteren Ende des Putz-Abschlussendstücks 28 des Einputz-Vorderbereichs 16. Dieser flexible Material-Verbindungsbereich 78 ist integral mit der Basiswand 6 und mit dem Putz-Abschlussendstück 28 ausgebildet und weist ein demgegenüber weicheres Kunststoffmaterial auf.

In der Auslieferungsposition gemäß Figur 6 hat dieser flexible Material-Verbindungsbereich 78 eine im Wesentlichen S-förmige Gestalt. Wenn man sich nun vorstellt, dass nach Einbau der Anputzleiste 72 und ggf. nach Durchtrennen der Abbrech-Materialbrücke 38 der Einputz-Vorderbereich 16 in einer Relativbewegung in Richtung Abstandsänderung zu dem Basisbereich 4 bewegt wird, also dass in der Zeichenebene der Einputz-Vorderbereich 16 nach oben von dem Basisbereich 4 wegbewegt wird, bis zu einer Position bei der die Führungsvorsprünge 22 an dem Endkopf 14 des Führungsfortsatzes 74 anschlagen, verändert sich die Gestalt des flexiblen Material-Verbindungsbereichs 78, ggf. zu einer Form eines umgekehrten S. Die integrale Verbindung der Basiswand 76 mit dem Putz-Abschlussendstück 28 wird jedoch beibehalten. Somit wird ein Eindringen von Feuchtigkeit zwischen die Basiswand 6 und dem Putz-Abschlussendstück 28 und somit in den Aufnahmeraum 20 und an dessen innerem rechten Ende zu der Wärmedämmung, Putzschicht oder dortiger Laibungsfläche zuverlässig verhindert.

Gleichzeitig wird durch die flexible Ausbildung der Vorsprünge 22 und des flexiblen Fortsatzbereichs 76 auch eine Relativverschiebung des Einputz-Vorderbereichs 16 zu dem Basisbereich 4 in Scherrichtung, also in Richtung Relativbewegung in Haupterstreckungsrichtung des Gebäude-Bauteils, ermöglicht.

Bei der Ausführungsform der fünften Anputzleiste 72 aus Figur 6 wird somit ebenfalls eine Relativbeweglichkeit des Einputz-Vorderbereichs 16 zu dem Basisbereich 4:
1. in Richtung Abstandsänderung zwischen Basisbereich 4 / damit verbundenem Gebäude-Bauteil einerseits und Putzschicht / Wärmedämmung und damit verbundenem Einputz-Vorderbereich 16 anderseits; und
2. in der Längserstreckungsrichtung der Anputzleiste 2; und
3. in Scherrichtung, also in Richtung Relativbewegung zwischen Basisbereich 4 und Einputz-Vorderbereich 16 in Haupterstreckungsrichtung des Gebäude-Bauteils
wie bei den Ausführungsbeispielen der Anputzleiste 2, 42, 52, und 62, verwirklicht. Die damit verbundenen Vorteile betreffend eine bessere Abdichtung bei allen möglichen auftretenden Bewegungen werden somit in gleicher oder ähnlicher Weise erfüllt.

Der Verbindungsbereich zwischen äußerem Ende der Basiswand 6 und innerem, unteren Ende des Putz-Abschlussendstücks 28 mit flexiblem Material-Verbindungsbereich 28 ist als Detail X in Figur 6(b) vergrößert dargestellt.

Dabei ist gut zu erkennen, dass die Materialstärke des S-förmigen flexiblen Material-Verbindungsbereichs 78 in seinem mittleren Bereich dünner ist als bei den Verbindungsstellen zu der Basiswand 6 bzw. zu dem Putz-Abschlussendstück 28.

In einer alternativen, hier nicht gezeigten Ausführungsform, welche die gleichen Vorteile wie oben beschrieben innehat, verbindet der flexible Materialverbindungsbereich, der insbesondere aus einem weicheren Kunststoffmaterial ist, den Fortsatz und den Einputz-Vorderbereich miteinander.

Dies kann man sich gut vorstellen, wenn man sich die Basiswand 6 mit Klebestreifen 10 als so weit gegenüber dem verschiebbaren Einputz-Vorderbereich 16 nach hinten beabstandet vorstellt, dass zwischen der hinteren Seite des Putz-Abschlussendstücks 28 und der Vorderseite der Basiswand 6 ein Zwischenraum vorhanden ist, durch den der flexible Materialabschnitt 78 verläuft. Der flexible Materialabschnitt 78 erstreckt sich von dem inneren, hinteren Ende des Putz-Abschlussendstücks 28 zu dem Fortsatz 74, insbesondere zu dem flexiblen, hinteren Fortsatzbereich 76. Insbesondere setzt der flexible Materialabschnitt 78 mit seinem ersten Ende an dem Putz-Abschlussendstück 28 und mit seinem anderen Ende an dem Fortsatz 74, insbesondere an dem flexiblen hinteren Fortsatzbereich 76 an, und ist materialmäßig mit beiden verbunden.

Bei allen Anputzleisten 2, 42, 52, 62 72, die in den Figuren 1 - 6 gezeigt sind, bei denen sich der Einputz-Schenkel 26 von einer in etwa mittigen Position der vorderen Wand des Aufnahmeraums 20 nach vorne erstreckt, ist im eingebauten Zustand üblicherweise eine erste Putzschicht oder Spachtelmasse vorgesehen bzw. wird diese aufgebracht, die sich von der Ebene der Anlageseite 18 bis zu der Ebene des Einputz-Schenkels 26 erstreckt. Anschließend erfolgt das Aufbringen einer weiteren Putzschicht, die sich dann üblicherweise bis zur äußeren Kante der Einputzseite erstreckt.

### Bezugszeichenliste

- 2: erste Anputzleiste
- 4: Basisbereich
- 6: Basiswand
- 8: Abdecklippe
- 9: Abdeckpapier
- 10: Klebesstreifen
- 11: Kugelpfannen-förmige Aufnahme
- 12: Kopplungsglied
- 13: kugelförmiger Endbereich
- 14: Endkopf
- 16: verschiebbarer Einputz-Vorderbereich
- 18: Anlageseite
- 20: Aufnahmeraum
- 22: Führungsvorsprünge
- 24: Kragen
- 26: Einputzschenkel
- 28: Putzabschlussseite
- 30: Rinnenprofilierung
- 32: Ultraschall-Verschweißung
- 34: Armierungsgewebe
- 36: streifenförmige Schutzlasche
- 37: Abstandssteg
- 38: Abbrech-Materialbrücke
- 40: Klebebandstreifen
- 42: zweite Anputzleiste
- 52: dritte Anputzleiste
- 54: Innenseite
- 56: flexible Vorsprungspitzen
- 62: vierte Anputzleiste
- 72: fünfte Anputzleiste
- 74: Fortsatz
- 76: flexibler Fortsatzbereich
- 78: flexibler Materialverbindungsbereich

## Patentansprüche

1. Gebäude-Übergang mit einem Gebäude-Bauteil, nämlich einem Fenster- oder Türrahmen oder einer Fensterbank, mit einer Wärmedämmung und/oder einer Putzschicht, und mit einer Anputzleiste (2, 42, 52, 62), die an dem Gebäude-Übergang zwischen dem Gebäude-Bauteil und der Wärmedämmung und/oder der Putzschicht platziert ist, wobei die Anputzleiste (2, 42, 52, 62) folgende Merkmale aufweist:
einen Basisbereich (4), mit dem die Anputzleiste an dem Gebäude-Bauteil befestigt ist, insbesondere mittels eines doppelseitig klebenden Dichtbands (10);
einen Einputz-Vorderbereich (16), der, ggf. mitsamt Armierungsgewebeabschnitt (34), wenigstens bereichsweise in eine Putzschicht eingeputzt ist; und
ein Kopplungsglied (12);
wobei das Kopplungsglied (12) separat von und materialverbindungsfrei zu dem Basisbereich (4) und dem Einputz-Vorderbereich (16) ausgebildet ist;
wobei das Kopplungsglied (12) so ausgebildet und an dem Basisbereich (4) angekoppelt ist, dass es eine Relativbewegung des Einputz-Vorderbereichs (16) zu dem Basisbereich (4) zulässt, in Richtung Abstandsänderung zwischen dem Einputz-Vorderbereich (16) und dem Basisbereich (4) und in einer Richtung parallel zur Haupterstreckungsrichtung des Gebäude-Bauteils;
**dadurch gekennzeichnet, dass**
das Kopplungsglied (12) an einer Vorderseite einer Basiswand (6) des Basisbereichs (4) angeordnet und an der Vorderseite der Basiswand (6) des Basisbereichs (4) schwenkbar gehaltert ist.

2. Gebäude-Übergang nach Anspruch 1,
wobei die schwenkbare Halterung des Kopplungsglieds (12) der Anputzleiste (2, 42, 52, 62) an der Vorderseite der Basiswand (6) so ausgebildet ist, dass ein Verschwenken des Kopplungsglieds (12) zu der Richtung senkrecht zur Haupterstreckungsrichtung des Gebäude-Bauteils und somit eine relative Verschiebung des Basisbereichs (4) zu dem Einputz-Vorderbereich (16) in einer Richtung parallel zur Haupterstreckungsrichtung des Gebäude-Bauteils ermöglicht wird.

3. Gebäude-Übergang nach Anspruch 2,
wobei die schwenkbare Halterung des Kopplungsglieds (12) der Anputzleiste (2, 42, 52, 62) an der Vorderseite der Basiswand (6) als Einclipsverbindung ausgebildet ist; und/oder
wobei die schwenkbare Halterung des Kopplungsglieds (12) der Anputzleiste (2, 42, 52, 62) an der Vorderseite der Basiswand (6) ausgebildet ist als ein im Querschnitt kugelförmiger oder kugelähnlicher Endbereich (13) des Kopplungsglieds (12), der in einer Kugelpfannen-förmigen oder Kugelpfannen-ähnlichen Aufnahme (11) an der Vorderseite der Basiswand (6) schwenkbar gehaltert ist; und
wobei die Kugelpfannen-förmige oder Kugelpfannen-ähnliche Aufnahme (11) der Anputzleiste (2, 42, 52, 62) an der Vorderseite der Basiswand (6) insbesondere in Form von zwei an der Vorderseite der Basiswand (6) nach vorne stehenden Aufnahmevorsprüngen ausgebildet ist, die dazwischen eine Kugelpfannen-förmige oder Kugelpfannen-ähnliche Aufnahme (11) ausbilden;
und/oder
wobei das Kopplungsglied (12) der Anputzleiste (2, 42, 52, 62) im Querschnitt gesehen eine Wesentlichen stangenartige Form aufweist.

4. Gebäude-Übergang nach einem der vorhergehenden Ansprüche,
wobei der Einputz-Vorderbereich (16) der Anputzleiste (2, 42, 52, 62) eine Führungsverbindung mit dem Kopplungsglied (12) aufweist, die, gegebenenfalls nach Lösen eines Verbindungselements, eine Relativbewegung des Einputz-Vorderbereichs (16) zu dem Basisbereich (4) zulässt.

5. Gebäude-Übergang nach Anspruch 4,
wobei die Führungsverbindung der Anputzleiste (2, 42, 52, 62) ausgebildet ist als das Kopplungsglied (12) und als ein dieses Kopplungsglied (12) wenigstens teilweise aufnehmender Aufnahmebereich (20) des Einputz-Vorderbereichs (16); und/oder
wobei dieser Aufnahmebereich (20) wenigstens einen Führungsvorsprung (22) für das Kopplungsglied (12) aufweist, sodass bei einer Relativbewegung des Einputz-Vorderbereichs (16) zu dem Basisbereich (4) in Richtung Abstandsänderung zwischen dem Einputz-Vorderbereich (16) und dem Basisbereich (4) und bei einer Relativbewegung des Einputz-Vorderbereichs (16) zu dem Basisbereich (4) in einer Richtung parallel zur Haupterstreckungsrichtung des Gebäude-Bauteils das Kopplungsglied (12) entlang eines Kopplungsglied-Wandbereichs an dem wenigstens einen Führungsvorsprung (22) geführt wird

6. Gebäude-Übergang nach Anspruch 4 oder 5,
wobei wenigstens ein Führungsvorsprung (22) oder wenigstens einer der Führungsvorsprünge (22) der Anputzleiste (2, 42, 52, 62) ein weiches Kunststoffmaterial aufweist,
für eine flexible Aufnahme des Kopplungsglieds (12) in unterschiedlichen translatorischen Stellungen und in unterschiedlichen Schwenkstellungen zwischen den Führungsvorsprungen; und/oder
um eine Relativbewegung des Einputz-Vorderbereichs (16) zu dem Basisbereich (4) in eine Richtung parallel zur Haupterstreckungsrichtung des Gebäude-Bauteils zu ermöglichen; und/oder
um eine Relativbewegung des Einputz-Vorderbereichs (16) zu dem Basisbereich (4) in Richtung Abstandsänderung zwischen dem Einputz-Vorderbereich (16) und dem Basisbereich (4) zu ermöglichen.

7. Gebäude-Übergang nach Anspruch 5 oder 6,
wobei der Führungsvorsprung (22) oder die Führungsvorsprünge (22) der Anputzleiste (2, 42, 52, 62) an einem hinteren Ende des Aufnahmebereichs (20), beabstandet von der Rückseite des Einputz-Vorderbereichs (16) angeordnet ist/sind;
und/oder
wobei an dem hinteren, dem Basisbereich (4) zugewandten Abschnitt des Aufnahmebereichs (20) der Anputzleiste (2, 42, 52, 62) zwei gegeneinander gerichtete Führungsvorsprünge (22) für das Kopplungsglied (12) vorgesehen sind, die den Aufnahmeraum (20) an dieser Stelle verengen und das Kopplungsglied (12) dazwischen aufnehmen.

8. Gebäude-Übergang nach einem der vorhergehenden Ansprüche,
wobei das Kopplungsglied (12) der Anputzleiste (2, 42, 52, 62) einen Endkopf (14), insbesondere einen verbreiterten und/oder den Abschluss des Kopplungsglieds (12) bildenden Endkopf (14) aufweist;
und/oder
wobei das Kopplungsglied (12) der Anputzleiste (2, 42, 52, 62) zwischen dem Basiswand-seitigen Endbereich des Kopplungsglieds (12) und dem Endkopf (14) einen verbreiterten Kragen (24) aufweist;
und/oder
wobei das Kopplungsglied (12) der Anputzleiste (2, 42, 52, 62) von einer Basiswand (6) des Basisbereichs (4) wegragt.

9. Gebäude-Übergang nach einem der vorhergehenden Ansprüche,
wobei zwischen Einputz-Vorderbereich (16) und Basisbereich der Anputzleiste (2, 42, 52, 62) eine Relativbewegung in Richtung Abstandsänderung zwischen einer minimalen Verschiebeposition, bei welcher der Endkopf (14) weit in den Aufnahmebereich (20) hineinreicht, und einer maximalen Verschiebeposition, bei welcher der Endkopf (14) an wenigstens einem der Führungsvorsprünge (22) anliegt, ermöglicht wird;
wobei die minimale Verschiebeposition und die maximale Verschiebeposition insbesondere wenigstens um die Hälfte der Tiefe des Aufnahmebereichs (20) voneinander beabstandet sind.

10. Gebäude-Übergang nach einem der vorhergehenden Ansprüche,
wobei der Einputz-Vorderbereich (16) der Anputzleiste (2, 42, 52, 62) einen Einputzschenkel (26), der sich insbesondere von dem vorderen Ende der Stirnwand des Aufnahmeraums (20) und insbesondere an einer mittigen Position davon, nach vorne erstreckt, aufweist; und/oder
wobei der Einputz-Vorderbereich (16) der Anputzleiste (2, 42, 52, 62) ferner die Außenseite des Aufnahmeraums (20) und ggf. den Bereich des vorderen Endes der Stirnwand des Aufnahmeraums (20) neben dem Einputzschenkel umfasst, die von der Wärmedämmung und/oder Putzschicht weg und/oder zu der gegenüberliegenden Wand hin gerichtet ist bzw. sind; und/oder
wobei der Einputz-Vorderbereich (16) der Anputzleiste (2, 42, 52, 62) wenigstens bereichsweise mit einer Rinnenprofilierung (30) versehen ist; und/oder
wobei die andere Außenseite des Aufnahmeraums (20), die zu der Wärmedämmung und/oder Putzschicht hin und/oder von der gegenüberliegenden Wand weg gerichtet ist, an einer Gebäudewand, insbesondere Laibung einer Gebäudewand oder einer darauf angebrachten Wärmedämmung anliegt.

11. Gebäude-Übergang nach einem der vorhergehenden Ansprüche,
wobei der Einputz-Vorderbereich (16) der Anputzleiste (2, 42, 52, 62) ferner ein Putzabschlussendstück (28) umfasst, das an dem hinteren Ende der Außenseite des Aufnahmeraums (20) ansetzt, die von der Wärmedämmung und/oder Putzschicht weg und/oder zu der gegenüberliegenden Wand hin gerichtet ist; und/oder
wobei das Putzabschlussendstück (28) parallel zur Basiswand (6) verläuft; oder
wobei das Putzabschlussendstück (28) wenigstens teilweise schräg verläuft und das Ende der Basiswand (6) überdeckt, insbesondere aus einer Position weg von der Wärmedämmung und/oder Putzschicht weg gesehen und/oder aus einer Position von der gegenüberliegenden Wand gesehen.

12. Gebäude-Übergang nach einem der vorhergehenden Ansprüche,
wobei bei der Anputzleiste (2, 42, 52, 62) eine streifenförmige Schutzlasche (36) vorgesehen ist, an der eine Schutzfolie für das Gebäude-Bauteil befestigbar ist; und/oder
wobei die streifenförmige Schutzlasche (36) über eine Abbrech-Materialbrücke (38) mit dem Basisbereich (4), insbesondere mit dem Ende der Basiswand (6), und/oder mit dem Einputz-Vorderbereich (16), insbesondere mit dem Ende des Putzabschlussendstücks (28), zusammenhängt.

13. Anputzleiste zur Platzierung an einem Gebäude-Übergang zwischen einem Gebäude-Bauteil, insbesondere einem Fenster- oder Türrahmen, einer Fensterbank, einem Balken, einer Metallverbindung oder eine Lisene, und einer Wärmedämmung und/oder einer Putzschicht, aufweisend
einen Basisbereich (4), mit dem die Anputzleiste an dem Gebäude-Bauteil befestigbar ist, insbesondere mittels eines doppelseitig klebenden Dichtbands (10);
einen Einputz-Vorderbereich (16), der zum Einputzen in eine Putzschicht bestimmt ist, der eine Führungsverbindung mit dem Basisbereich (4) hat, die, gegebenenfalls nach Lösen eines Verbindungselements, eine Relativbewegung zu dem Basisbereich (4) zulässt;
wobei die Führungsverbindung ausgebildet ist als ein mit dem Basisbereich (4) verbundener oder von diesem separater, und von diesem in Richtung Vorderbereich wegstehender Fortsatz (74) und als ein diesen Fortsatz (74) wenigstens teilweise aufnehmender Aufnahmebereich (20) des Einputz-Vorderbereichs (16); und
**dadurch gekennzeichnet, dass**
ein flexibler Materialverbindungsbereich (78), insbesondere aus einem weicheren Kunststoffmaterial vorgesehen ist, der den Basisbereich (4) und den Einputz-Vorderbereich (16) miteinander verbindet, und/oder den Fortsatz und den Einputz-Vorderbereich miteinander verbindet;
die Führungsverbindung und der flexible Materialverbindungsbereich (78) eine Relativbewegung des Einputz-Vorderbereichs (16) zu dem Basisbereich (4) zulassen, insbesondere in Richtung Abstandsänderung zwischen dem Einputz-Vorderbereich (16) und dem Basisbereich (4) und in einer Richtung parallel zur Haupterstreckungsrichtung des Gebäude-Bauteils; und
der flexible Materialverbindungsbereich (78) in einer Position der Anputzleiste, bei welcher der Basisbereich (4) und der Einputz-Vorderbereich (16) unverschoben aneinander anliegen, eine gekrümmte oder gewundene Form hat, zur Ausbildung einer Dehnreserve.

14. Anputzleiste nach Anspruch 13,
wobei der Aufnahmebereich (20) an seinem unterem, dem Basisbereich (4) zugewandten Abschnitt wenigstens einen Führungsvorsprung (22) für den Fortsatz (74) aufweist, sodass bei einer Relativbewegung des Einputz-Vorderbereichs (16) zu dem Basisbereich (4) in Richtung Abstandsänderung zwischen dem Einputz-Vorderbereich (16) und dem Basisbereich (4) der Fortsatz entlang eines Fortsatzwandbereichs an dem Führungsvorsprung (22) geführt wird;
und/oder
wobei der flexible Materialverbindungsbereich (78) das äußere Ende der Basiswand (6) des Basisbereichs (4) mit einem inneren und/oder unteren Ende des Putzabschlussendstücks (28) des Einputz-Vorderbereichs (16) verbindet;
und/oder
wobei der Einputz-Vorderbereich (16) ferner ein Putzabschlussendstück (28) umfasst, das an dem hinteren Ende der Außenseite des Aufnahmeraums (20) ansetzt, die von der Wärmedämmung und/oder Putzschicht weg und/oder zu der gegenüberliegenden Wand hin gerichtet ist; und/oder
wobei das Putzabschlussendstück (28) wenigstens teilweise schräg verläuft und das Ende der Basiswand (6) überdeckt, insbesondere aus einer Position weg von der Wärmedämmung und/oder Putzschicht weg gesehen und/oder aus einer Position von der gegenüberliegenden Wand gesehen;
und/oder
wobei der flexible Materialverbindungsbereich (78) über eine Dehnreserve verfügt.

15. Gebäude-Übergang mit einem Gebäude-Bauteil, insbesondere einem Fenster- oder Türrahmen, einer Fensterbank, einem Balken, einer Metallverbindung oder eine Lisene, mit einer Wärmedämmung und/oder einer Putzschicht nach einem der Ansprüche 1 bis 12, oder mit einer Anputzleiste (2, 42, 52, 62, 72) nach einem der Ansprüche 13 oder 14,
die mit ihrem insbesondere doppelseitig klebenden Dichtband (10) an dem Gebäude-Bauteil fixiert ist; und
die mit ihrer Anlageseite (18) an der Wärmedämmung anliegt und deren Einputz-Vorderbereich (16), ggf. mitsamt Armierungsgewebeabschnitt (34), wenigstens bereichsweise eingeputzt ist.

## Claims

1. A building transition with a building component, namely a window or door frame or a window sill, with a thermal insulation and/or a plaster layer, and with a plastering strip (2, 42, 52, 62) placed at the building transition between the building component and the thermal insulation and/or the plaster layer, wherein the plastering strip (2, 42, 52, 62) comprises the following features:
a base area (4) the plastering strip is attached to the building component with, in particular by means of a double-sided adhesive sealing tape (10);
a plastered-in front area (16) which is, if applicable, together with a reinforcing fabric section (34), at least in some areas, plastered into a plaster layer; and
a coupling member (12);
wherein the coupling member (12) is formed separately from and without material connection to the base area (4) and the plastered-in front area (16);
wherein the coupling member (12) is formed and coupled to the base area (4) such that it allows for a relative movement of the plastered-in front area (16) with respect to the base area (4) in the direction of a change in distance between the plastered-in front area (16) and the base area (4) and in a direction parallel to the main direction of extension of the building component;
**characterized in that**
the coupling member (12) is arranged on a front side of a base wall (6) of the base area (4) and is pivotably mounted on the front side of the base wall (6) of the base area (4).

2. The building transition according to claim 1,
wherein the pivotable mounting of the coupling member (12) of the plastering strip (2, 42, 52, 62) on the front side of the base wall (6) is formed such as to enable a pivoting of the coupling member (12) to the direction perpendicular to the main direction of extension of the building component and thus a relative displacement of the base area (4) relative to the plastered-in front area (16) in a direction parallel to the main direction of extension of the building component.

3. The building transition according to claim 2,
wherein the pivotable mounting of the coupling member (12) of the plastering strip (2, 42, 52, 62) on the front side of the base wall (6) is formed as a clip-in connection; and/or
wherein the pivotable mounting of the coupling member (12) of the plastering strip (2, 42, 52, 62) on the front side of the base wall (6) is formed as a in cross-section spherical or ball-like end area (13) of the coupling member (12), which is pivotably mounted in a ball-socket-shaped or ball-socket-like receptacle (11) on the front side of the base wall (6); and
wherein the ball-socket-shaped or ball-socket-like receptacle (11) of the plastering strip (2, 42, 52, 62) on the front side of the base wall (6) is in particular formed in the form of two receiving projections protruding forward on the front side of the base wall (6), which form a ball-socket-shaped or ball-socket-like receptacle (11) between them; and/or
wherein the coupling member (12) of the plastering strip (2, 42, 52, 62) has a substantially rod-like shape as seen in cross-section.

4. The building transition according to any of the preceding claims,
wherein the plastered-in front area (16) of the plastering strip (2, 42, 52, 62) has a guide connection with the coupling member (12) which, if applicable, after releasing a connecting element, allows for a relative movement of the plastered-in front area (16) with respect to the base area (4).

5. The building transition according to claim 4,
wherein the guide connection of the plastering strip (2, 42, 52, 62) is formed as the coupling member (12) and as a receiving area (20) of the plastered-in front area (16), which at least partially receives this coupling member (12); and/or
wherein this receiving area (20) has at least one guide projection (22) for the coupling member (12), so that, during a relative movement of the plastered-in front area (16) with respect to the base area (4) in the direction of a change in the distance between the plastered-in front area (16) and the base area (4) and during a relative movement of the plastered-in front area (16) with respect to the base area (4) in a direction parallel to the main direction of extension of the building component, the coupling member (12) is guided along a coupling member wall area on the at least one guide projection (22).

6. The building transition according to claim 4 or 5,
wherein at least one guide projection (22), or at least one of the guide projections (22), of the plastering strip (2, 42, 52, 62) comprises a soft plastic material,
for flexibly receiving the coupling member (12) in different translational positions and in different swivel positions between the guide projections; and/or
to enable a relative movement of the plastered-in front area (16) with respect to the base area (4) in a direction parallel to the main direction of extension of the building component; and/or
to enable a relative movement of the plastered-in front area (16) with respect to the base area (4) in the direction of a change in distance between the plastered-in front area (16) and the base area (4).

7. The building transition according to claim 5 or 6,
wherein the guide projection (22), or the guide projections (22), of the plastering strip (2, 42, 52, 62) are arranged at a rear end of the receiving area (20) and spaced apart from the rear side of the plastered-in front area (16); and/or
wherein two opposing guide projections (22) for the coupling member (12) are provided at the rear section of the receiving area (20) of the plastering strip (2, 42, 52, 62), which faces the base area (4), are provided, which narrow the receiving space (20) at this point and receive the coupling member (12) therebetween.

8. The building transition according to any of the preceding claims,
wherein the coupling member (12) of the plastering strip (2, 42, 52, 62) has an end head (14), in particular an end head (14) which is widened and/or forms the end of the coupling member (12); and/or
wherein the coupling member (12) of the plastering strip (2, 42, 52, 62) has a widened collar (24) between the base wall-side end area of the coupling member (12) and the end head (14); and/or
wherein the coupling member (12) of the plastering strip (2, 42, 52, 62) protrudes away from a base wall (6) of the base area (4).

9. The building transition according to any of the preceding claims,
wherein between the plastered-in front area (16) and the base area of the plastering strip (2, 42, 52, 62) a relative movement in the direction of a change in distance between a minimum displacement position, in which the end head (14) extends far into the receiving area (20), and a maximum displacement position, in which the end head (14) rests against at least one of the guide projections (22) is enabled;
wherein the minimum displacement position and the maximum displacement position are in particular spaced apart from one another by at least half the depth of the receiving area (20).

10. The building transition according to any of the preceding claims,
wherein the plastered-in front area (16) of the plastering strip (2, 42, 52, 62) has a plastering leg (26), in particular extending forward from the front end of the front wall of the receiving space (20) and in particular at a central position thereof; and/or
wherein the plastered-in front area (16) of the plastering strip (2, 42, 52, 62) further comprises the outer side of the receiving space (20) and, if applicable, the area of the front end of the front wall of the receiving space (20) adjacent to the plastering leg, which is, or are, directed away from the thermal insulation and/or the plaster layer and/or toward the opposite wall; and/or
wherein the plastered-in front area (16) of the plastering strip (2, 42, 52, 62) is, at least in some areas, provided with a groove profile (30); and/or
wherein the other outer side of the receiving space (20), which is directed towards the thermal insulation and/or the plaster layer and/or away from the opposite wall, rests against a building wall, in particular the reveal of a building wall or a thermal insulation applied thereon.

11. The building transition according to any of the preceding claims,
wherein the plastered-in front area (16) of the plastering strip (2, 42, 52, 62) further comprises a plaster end piece (28) which joins the rear end of the outer side of the receiving space (20) that is directed away from the thermal insulation and/or the plaster layer and/or towards the opposite wall; and/or
wherein the plaster end piece (28) extends parallel to the base wall (6); or
wherein the plaster end piece (28) extends at least partially obliquely and covers the end of the base wall (6), in particular as seen from a position away from the thermal insulation and/or the plaster layer and/or as seen from a position from the opposite wall.

12. The building transition according to any of the preceding claims,
wherein the plastering strip (2, 42, 52, 62) has a strip-shaped protective flap (36) to which a protective film for the building component can be attached; and/or
wherein the strip-shaped protective flap (36) is, via a break-off material bridge (38), connected to the base area (4), in particular to the end of the base wall (6), and/or to the plastered-in front area (16), in particular to the end of the plaster end piece (28).

13. A plastering strip for placement at a building transition between a building component, in particular a window or door frame, a window sill, a beam, a metal connection or a pilaster strip, and a thermal insulation and/or a plaster layer, comprising
a base area (4) the plastering strip can be attached to the building component with, in particular by means of a double-sided adhesive sealing tape (10);
a plastered-in front area (16) which is intended for being plastered into a plaster layer and which has a guide connection to the base area (4) which, if applicable, after releasing a connecting element, allows for a relative movement with respect to the base area (4);
wherein the guide connection is formed as an extension (74) connected to or separate from the base section (4) and protruding therefrom in the direction of the front area, and as a receiving area (20) of the plastered-in front area (16), which at least partially receives this extension (74); and
**characterized in that**
a flexible material connecting area (78), in particular made of a softer plastic material, is provided, which connects the base area (4) and the plastered-in front area (16) to one another and/or connects the extension and the plastered-in front area to one another;
the guide connection and the flexible material connecting area (78) allow for a relative movement of the plastered-in front area (16) with respect to the base area (4), in particular in the direction of a change in distance between the plastered-in front area (16) and the base area (4) and in a direction parallel to the main direction of extension of the building component; and
the flexible material connecting area (78) has a curved or wound shape in a position of the plastering strip, in which the base area (4) and the plastered-in front area (16) rest against one another without displacement, in order to form a reserve expansion.

14. The plastering strip according to claim 13,
wherein the receiving region (20) has at least one guide projection (22) for the extension (74) at its lower section facing the base area (4), so that, during a relative movement of the plastered-in front area (16) with respect to the base area (4) in the direction of a change in distance between the plastered-in front area (16) and the base area (4), the extension is guided along an extension wall area on the guide projection (22); and/or
wherein the flexible material connecting area (78) connects the outer end of the base wall (6) of the base area (4) to an inner and/or lower end of the plaster end piece (28) of the plastered-in front area (16); and/or
wherein the plastered-in front area (16) further comprises a plaster end piece (28) which joins the rear end of the outer side of the receiving space (20) that is directed away from the thermal insulation and/or the plaster layer and/or towards the opposite wall; and/or
wherein the plaster end piece (28) extends at least partially obliquely and covers the end of the base wall (6), in particular as seen from a position away from the thermal insulation and/or the plaster layer and/or as seen from a position from the opposite wall; and/or
wherein the flexible material connecting area (78) has an expansion reserve.

15. A building transition with a building component, in particular a window or door frame, a window sill, a beam, a metal connection or a pilaster strip, with a thermal insulation and/or a plaster layer according to one of claims 1 to 12, or with a plastering strip (2, 42, 52, 62, 72) according to one of claims 13 or 14,
which is fixed to the building component in particular with its double-sided adhesive sealing tape (10); and
which has its abutment side (18) rest against the thermal insulation and its plastered-in front area (16), if applicable, together with a reinforcing fabric section (34), at least in some areas, plastered-in.

## Revendications

1. Transition de bâtiment ayant un composant de bâtiment, à savoir un cadre de fenêtre ou de porte ou un rebord de fenêtre, ayant une isolation thermique et/ou une couche de crépi, et ayant une baguette à crépissage (2, 42, 52, 62) qui est placée à une transition de bâtiment entre le composant de bâtiment et l'isolation thermique et/ou la couche de crépi, cependant que la baguette à crépissage (2, 42, 52, 62) présente les caractéristiques suivantes :
une zone de base (4) par laquelle la baguette à crépissage est fixée au composant de bâtiment, en particulier au moyen d'un ruban d'étanchéité adhésif double face (10) ;
une zone avant de crépissage (16) qui est éventuellement, au moins par zones, incorporée avec la section de tissu d'armature (34) au crépi dans une couche de crépi ; et
un membre de couplage (12) ;
cependant que le membre de couplage (12) est réalisé sous forme distincte et sans liaison de matériau par rapport à la zone de base (4) et à la zone avant de crépissage (16) ;
cependant que le membre de couplage (12) est réalisé et couplé à la zone de base (4) de telle façon qu'il permet un mouvement relatif de la zone avant de crépissage (16) par rapport à la zone de base (4), dans une direction de modification d'écart entre la zone avant de crépissage (16) et la zone de base (4) et dans une direction parallèle à la direction principale d'étendue du composant de bâtiment,
**caractérisée en ce que**,
que le membre de couplage (12) est agencé à un côté avant d'une paroi de base (6) de la zone de base (4) et est supporté de manière pivotable au côté avant de la paroi de base (6) de la zone de base (4).

2. Transition de bâtiment selon la revendication 1,
cependant que le support pivotable du membre de couplage (12) de la baguette à crépissage (2, 42, 52, 62) est réalisé de telle manière au côté avant de la paroi de base (6) qu'un pivotement du membre de couplage (12) vers la direction perpendiculaire à la direction principale d'étendue du composant de bâtiment, et ainsi un déplacement relatif de la zone de base (4) par rapport à la zone avant de crépissage (16) dans une direction parallèle à la direction principale d'étendue du composant de bâtiment est rendue possible.

3. Transition de bâtiment selon la revendication 2,
cependant que le support pivotable du membre de couplage (12) de la baguette à crépissage (2, 42, 52, 62) est réalisé au côté avant de la paroi de base (6) sous forme de liaison à clips ; et/ou
cependant que le support pivotable du membre de couplage (12) de la baguette à crépissage (2, 42, 52, 62) est réalisé au côté avant de la paroi de base (6) sous forme d'une zone d'extrémité (13) à section transversale sphérique ou sphéroïdale du membre de couplage (12) supportée de manière pivotable dans un logement (11) en forme de coussinet sphérique ou s'apparentant à un coussinet sphérique au côté avant de la paroi de base (6) ; et
cependant que le logement (11) en forme de coussinet sphérique ou s'apparentant à un coussinet sphérique de la baguette à crépissage (2, 42, 52, 62) au côté avant de la paroi de base (6) est en particulier réalisé sous forme de deux saillies de logement tournées vers l'avant au côté avant de la paroi de base (6), lesquelles forment entre elles un logement (11) en forme de coussinet sphérique ou s'apparentant à un coussinet sphérique ;
et/ou
cependant que le membre de couplage (12) de la baguette à crépissage (2, 42, 52, 62) a, vu en section transversale, essentiellement une forme de barre.

4. Transition de bâtiment selon une des revendications précédentes, cependant que la zone avant de crépissage (16) de la baguette à crépissage (2, 42, 52, 62) comporte une liaison de guidage avec le membre de couplage (12) qui, après détachement d'un élément de liaison, permet éventuellement un mouvement relatif de la zone avant de crépissage (16) par rapport à la zone de base (4).

5. Transition de bâtiment selon la revendication 4,
cependant que la liaison de guidage de la baguette à crépissage (2, 42, 52, 62) est réalisée en tant que le membre de couplage (12) et en tant qu'une zone de logement (20), de la zone avant de crépissage (16), logeant au moins partiellement ce membre de couplage (12) ; et:ou
cependant que cette zone de logement (20) comporte au moins une saillie de guidage (22) pour le membre de couplage (12), de telle sorte que, lors d'un mouvement relatif de la zone avant de crépissage (16) par rapport à la zone de base (4) en direction d'une modification d'écart entre la zone avant de crépissage (16) et la zone de base (4) et lors d'un mouvement relatif de la zone avant de crépissage (16) par rapport à la zone de base (4) dans une direction parallèle à la direction principale d'étendue du composant de bâtiment, le membre de couplage (12) est guidé le long d'une zone de paroi de membre de couplage à la au moins une saillie de guidage (22).

6. Transition de bâtiment selon la revendication 4 ou 5,
cependant qu'au moins une saillie de guidage (22) ou au moins une des saillies de guidage (22) de la baguette à crépissage (2, 42, 52, 62) comporte n matériau en matière plastique souple,
pour un logement flexible du membre de couplage (12) dans différentes positions de translation et dans différentes positions de pivotement entre les saillies de guidage ; et/ou
afin de rendre possible un mouvement relatif de la zone avant de crépissage (16) par rapport à la zone de base (4) dans une direction parallèle à la direction principale d'étendue du composant de bâtiment ; et/ou
afin de rendre possible un mouvement relatif de la zone avant de crépissage (16) par rapport à la zone de base (4) dans une direction d'une modification d'écart entre la zone avant de crépissage (16) et la zone de base (4).

7. Transition de bâtiment selon la revendication 5 ou 6,
cependant que la saillie de guidage (22) ou les saillies de guidage (22) de la baguette à crépissage (2, 42, 52, 62) est/sont agencée(s) à une extrémité arrière de la zone de logement (20), de manière espacée du côté arrière de la zone avant de crépissage (16) ;
et/ou
cependant que, à la section arrière, tournée vers la zone de base (4), de la zone de logement (20) de la baguette à crépissage (2, 42, 52, 62), deux saillies de guidage (22) tournées l'une vers l'autre sont prévues pour le membre de couplage (12), lesquelles rétrécissent à cet endroit l'espace de logement (20) et logent le membre de couplage (12) entre elles.

8. Transition de bâtiment selon une des revendications précédentes,
cependant que le membre de couplage (12) de la baguette à crépissage (2, 42, 52, 62) comporte une tête d'extrémité (14), en particulier une tête d'extrémité (14) élargie et/ou constituant la terminaison du membre de couplage (12) ;
et/ou
cependant que le membre de couplage (12) de la baguette à crépissage (2, 42, 52, 62) présente entre la zone d'extrémité du membre de couplage (12) côté paroi de base et la tête d'extrémité (14) un collet élargi (24) ;
et/ou
cependant que le membre de couplage (12) de la baguette à crépissage (2, 42, 52, 62) fait saillie par rapport à une paroi de base (6) de la zone de base (4).

9. Transition de bâtiment selon une des revendications précédentes,
cependant que, entre la zone avant de crépissage (16) et la zone de base de la baguette à crépissage (2, 42, 52, 62), un mouvement relatif dans une direction de modification d'écart entre une position minimale de déplacement dans laquelle la tête d'extrémité (14) s'engage largement dans la zone de logement (20), et une position maximale de déplacement dans laquelle la tête d'extrémité (14) est ajustée contre au moins une des saillies de guidage (22) est rendu possible ;
cependant que la position minimale de déplacement et la position maximale de déplacement sont en particulier au moins espacées l'une de l'autre de la moitié de la profondeur de la zone de logement (20).

10. Transition de bâtiment selon une des revendications précédentes,
cependant que la zone avant de crépissage (16) de la baguette à crépissage (2, 42, 52, 62) comporte une branche à crépi (26) qui s'étend vers l'avant en particulier depuis l'extrémité avant de la paroi frontale de l'espace de logement (20) et en particulier à une position médiane de ce dernier : et/ou
cependant que la zone avant de crépissage (16) de la baguette à crépissage (2, 42, 52, 62) comprend en outre le côté extérieur de l'espace de logement (20) et éventuellement la zone de l'extrémité avant de la paroi frontale de l'espace de logement (20) à côté de la branche à crépi qui est ou sont orienté(s) à l'opposé de l'isolation thermique et/ou de la couche de crépi et/ou vers la paroi leur faisant face;et/ou
cependant que la zone avant de crépissage (16) de la baguette à crépissage (2, 42, 52, 62) est, au moins par zones, pourvue d'un profilage à à rigoles (30) ; et/ou
cependant que l'autre côté extérieur de l'espace de logement (20) qui est orienté à l'opposé de l'isolation thermique et/ou de la couche de crépi et/ou vers la paroi leur faisant face est ajusté contre un mur de bâtiment, en particulier contre un intrados d'un mur de bâtiment ou une isolation thermique y étant placée.

11. Transition de bâtiment selon une des revendications précédentes,
cependant que la zone avant de crépissage (16) de la baguette à crépissage (2, 42, 52, 62) comprend en outre un embout de terminaison de crépi (28) qui prend naissance à l'extrémité arrière du côté extérieur de l'espace de logement (20) qui est orienté à l'opposé de l'isolation thermique et/ou de la couche de crépi et/ou vers la paroi leur faisant face ; ou
cependant que l'embout de terminaison de crépi (28) s'étend parallèlement à la paroi de base (6) ; ou
cependant que l'embout de terminaison de crépi (28) s'étend au moins partiellement obliquement et recouvre l'extrémité de la paroi de base (6), en particulier à partir d'une position vue à l'opposé de l'isolation thermique et/ou de la couche de crépi et/ou à partir d'une position vue de la paroi opposée.

12. Transition de bâtiment selon une des revendications précédentes,
cependant que, à la baguette à crépissage (2, 42, 52, 62), une languette de protection en ruban (36) est prévue, à laquelle un film de protection pour le composant de bâtiment peut être fixé ; et/ou
cependant que, par l'intermédiaire d'un pont de matière destiné à la rupture (38), la languette de protection en ruban (36) est d'un seul tenant avec la zone de base (4), en particulier avec l'extrémité de la paroi de base (6), et/ou avec la zone avant de crépissage (16), en particulier avec l'extrémité de l'embout de terminaison de crépi (28).

13. Baguette à crépissage destinée à être placée à une transition de bâtiment entre un composant de bâtiment, en particulier un cadre de fenêtre ou de porte, un rebord de fenêtre, une poutre, un raccord métallique ou une lésène, et une isolation thermique et/ou une couche de crépi, comportant
une zone de base (4) avec laquelle la baguette à crépissage peut être fixée au composant de bâtiment, en particulier au moyen d'un ruban d'étanchéité adhésif double face (10) ;
une zone avant de crépissage (16) destinée à l'incorporation au crépi dans une couche de crépi, qui a une liaison de guidage avec la zone de base (4), qui, éventuellement après détachement d'un élément de liaison, permet éventuellement un mouvement relatif par rapport à la zone de base (4) ;
cependant que la liaison de guidage est réalisée sous forme d'un prolongement (74) relié à la zone de base (4) ou distinct de cette dernière, et faisant saillie par rapport à cette dernière en direction de la zone avant, et sous forme d'une zone de logement (20), de la zone avant de crépissage (16), logeant au moins partiellement ce prolongement (74) ; et
**caractérisée en ce que**
une zone flexible d'association de matériau (78), en particulier en un matériau en matière plastique plus souple, est prévue, laquelle relie entre elles la zone de base (4) et la zone avant de crépissage (16), et/ou relie entre eux le prolongement et la zone avant de crépissage :
la liaison de guidage et la zone flexible d'association de matériau (78) permettent un mouvement relatif de la zone avant de crépissage (16) par rapport à la zone de base (4), en particulier dans une direction de modification d'écart entre la zone avant de crépissage (16) et la zone de base (4) et dans une direction parallèle à la direction principale d'étendue du composant de bâtiment ; et
la zone flexible d'association de matériau (78), dans une position de la baguette à crépissage dans laquelle la zone de base (4) et la zone avant de crépissage (16) sont ajustées l'une contre l'autre sans être déplacées, a une forme courbée ou sinueuse pour la génération d'une réserve d'expansion.

14. Baguette à crépissage selon la revendication 13,
cependant que la zone de logement (20) comporte à sa section inférieure tournée vers la zone de base (4) au moins une saillie de guidage (22) pour le prolongement (74), de telle sorte que, lors d'un mouvement relatif de la zone avant de crépissage (16) par rapport à la zone de base (4) dans une direction de modification d'écart entre la zone avant de crépissage (16) et la zone de base (4), le prolongement est guidé à la saillie de guidage (22) le long d'une zone de paroi de prolongement ;
et/ou
cependant que la zone flexible d'association de matériau (78) relie l'extrémité externe de la paroi de base (6) de la zone de base (4) avec une extrémité interne et/ou inférieure de l'embout de terminaison de crépi (28) de la zone avant de crépissage (16) ;
et/ou
cependant que la zone avant de crépissage (16) comprend en outre un embout de terminaison de crépi (28) qui prend naissance à l'extrémité arrière du côté extérieur de l'espace de logement (20) qui est orienté à l'opposé de l'isolation thermique et/ou de la couche de crépi et/ou vers la paroi lui faisant face ; et/ou
cependant que l'embout de terminaison de crépi (28) s'étend au moins partiellement obliquement et recouvre l'extrémité de la paroi de base (6), en particulier à partir d'une position vue à l'opposé de l'isolation thermique et/ou de la couche de crépi et/ou à partir d'une position vue de la paroi opposée ;
et/ou
cependant que la zone flexible d'association de matériau (78) dispose d'une réserve d'expansion.

15. Transition de bâtiment ayant un composant de bâtiment, en particulier un cadre de fenêtre ou de porte, un rebord de fenêtre, une poutre, un raccord métallique ou une lésène, ayant une isolation thermique et/ou une couche de crépi selon une des revendications de 1 à 12, ou ayant une baguette à crépissage (2, 42, 52, 62, 72) selon une des revendications 13 ou 14,
qui, par son ruban d'étanchéité en particulier adhésif double face (10), est fixée au composant de bâtiment ; et
qui, par son côté d'appui (18), est ajustée contre l'isolation thermique, et dont la zone avant de crépissage (16), éventuellement avec la section de tissu d'armature (34), est incorporée au moins par zones au crépi.
